# EUROPÄISCHE PATENTSCHRIFT

(11) **EP 1 770 012 B1**
(45) Veröffentlichungstag und Bekanntmachung des Hinweises auf die Patenterteilung: **08.04.2009**
(21) Anmeldenummer: 05400033.6
(22) Anmeldetag: 28.09.2005
(51) Int. Cl.: B65B 1/04, B65D 21/08

(54) **Vorrichtung zum Befüllen von säulenförmigen Teleskop-Behältern mit lose einbringbarem Gut, Verfahren zum Befüllen und angepasster Behälter mit Zuschnitten**
Device for filling telescope containers in form of columns with granular materials, procedure for filling these containers and adapted container with cuts
Dispositif pour remplir des récipients télescopiques avec matières d'agrégation granulaires, procédure de remplir et récipient adapté avec des coupes

(43) Veröffentlichungstag der Anmeldung: 04.04.2007
(73) Patentinhaber: Smurfit Kappa GmbH, 22047 Hamburg (DE)
(72) Erfinder: Burckhardt, Klaus, 47877 Willich (DE)
(74) Vertreter: Wenzel & Kalkoff

(56) Entgegenhaltungen:
- WO-A-97/18134
- DE-U- 1 935 954
- DE-U1- 7 614 998
- GB-A- 769 987
- GB-A- 833 710
- GB-A- 190 913 755
- US-A- 4 724 976
- US-A- 5 259 425

## Beschreibung

Die Erfindung betrifft eine Vorrichtung zum Befüllen von säulenförmigen Behältern mit lose einbringbarem Gut, die aus wenigstens zwei rohrförmigen, in der Höhe der Behältersäule ineinanderverschiebbaren Behälter-Teleskopteilen zusammengefügt sind, wobei der Behälter an seiner Oberseite von oben befüllbar ist. Sie bezieht sich auch auf ein Verfahren zum Befüllen solcher Teleskop-Behälter sowie auf einen besonders angepassten Behälter und auf ein Paar von Zuschnitten aus Wellpappe, Pappe od. dgl. Material zum Herstellen des Behälters. Unter lose einbringbarem Gut wird allgemein jedes Gut verstanden, dass in Stücken oder beliebigen Portionsmengen abpackbar ist. Das Schüttgut besteht insbesondere aus rieselfähigem Gut, aber auch anderes fließfähiges Gut, nämlich Flüssigkeiten, insbesondere fließfähige Fette od. dgl. sind darunter zu verstehen.

Auf dem Gebiet der Verpackungen sind Teleskop-Großraumbehälter aus Wellpappe oder Pappe bekannt, die zumeist eine achteckige Oktaederform, aber auch andere Prismenformen aufweisen. Die Behälter, die zum Beispiel eine Füllhöhe von 1800 mm und ein Volumen von ca. 2 m³ haben, werden insbesondere in der Chemieindustrie eingesetzt, um schüttfähiges Gut, insbesondere Granulate abzufüllen. Zum Beispiel kann das Füllgewicht im Bereich von 1000 kg liegen.

Ein bekannter Großraumbehälter der genannten Art wird in Teleskopanordnung aus zwei Teleskopteilen zusammengefügt, nämlich aus einem mit Boden versehenen unteren Ringteil, das einen Hauptring bildet, und einem in der Höhe wesentlich kürzeren oberen Ringteil, das über den Hauptring gesetzt wird. Die Teleskopteile werden aus Zuschnitten, die jeweils einen Ring bilden und aus Wellpappe oder Pappe bestehen, aufgerichtet. Gemäß einer Konstruktion kann das Behälter-Unterteil durch einen flachliegenden Verbund aus dem Hauptring und in diesen hineingeklappte Bodenteile gebildet sein. Eine andere Konstruktion besteht darin, dass der Behälter-Boden durch ein separates, nämlich lose eingesetztes, angeklebtes oder angeheftetes Trayteil gebildet wird. Z. B. werden die Ringzuschnitte der bekannten Behälter jeweils in einem Stapel für die Behälterunterteile und die Behälteroberteile angeliefert und dann am Befüllungsort aufgerichtet und zusammengesetzt. Die Ringzuschnitte können insbesondere auch im ineinandergesteckten Zustand gestapelt geliefert werden.

Die Teleskopanordnung dient dazu, in dem Behälter Füllgut in unterschiedlicher Füllhöhe aufnehmen zu können. Zu diesem Zweck werden die beiden Teleskopteile eines bekannten Behälters vor dem Befüllen in maximaler Höhe der Teleskopanordnung aneinandergesetzt. Der Hauptring wird aufgestellt, und daran wird der obere Teleskopring mit minimaler Überlappung befestigt. Dies geschieht gemäß einer bekannten Ausführung dadurch, dass der obere Teleskopring mit Klebepunkten an dem Hauptring befestigt wird. Eine andere bekannte Ausführung besteht darin, dass der Hauptring in seinem oberen, die minimale Überlappung begrenzenden Bereich mit gestanzten Haltelaschen versehen ist, die von innen aus der Wandfläche des Hauptrings herausgestellt werden. Mit diesen Laschen wird der obere Teleskopring fixiert, indem er auf den Laschen mit seinem unteren Rand aufsteht.

Die bekannten Großraum-Behälter werden dadurch befüllt, dass der mit maximaler Teleskophöhe aufgestellte Behälter bis zu irgendeinem Niveau in dem oberen Teleskopring befüllt wird, so dass in diesem Behälterzustand ein mehr oder weniger großer Leerraum oberhalb des Schüttgutes bleibt. Der Behälter wird insbesondere mit einem Schüttgut aufnehmenden Sack befüllt. Der Großraumbehälter wird mittels üblicher Paletten, z. B. einer Größe von 1200 x 800 mm oder 1200 x 1000 mm transportiert. Zur Lagerung werden die Einheiten aus Palette und Behälter übereinander gestapelt. Im Palettenstapel untenstehende Behälter werden durch das Gewicht der darüberstehenden Behälter teleskopisch verkürzt, indem die genannte durch Klebung oder Stanz-Haltelaschen hergestellte Fixierung zwischen den Teleskopteilen zerstört wird. Im Stapel obere Behälterreihen behalten ihre maximale Teleskophöhe. Bei dem zu transportierenden Schüttgut handelt es sich zumeist um besonders fließfähiges Material. Beim Transport mit Fahrzeugen besteht insbesondere beim Bremsen und Beschleunigen die Gefahr, dass fließfähiges Gut in dem Behälter-Leerraum der nicht verkürzten Behälter in Bewegung gerät oder hin und her schwappt, so dass infolgedessen die gesamte Ladung instabil wird. Dem ist mit besonderen Sicherungsmaßnahmen zum Beispiel durch Verringern der Transportgeschwindigkeit, Befestigen der Ladung und/oder Manipulation an den befüllten Behältern durch Herabdrücken des kurzen oberen Teleskoprings mit schwerem Gerät wie Gabelstaplerzinken zu begegnen.

Der Erfindung liegt das Ziel zugrunde, säulenförmige, insbesondere prismenförmige Teleskop-Behälter, von vornherein mit definierter Reduzierung des Leerraums oder unter Vermeidung von Leerraum in der befüllten Verpackung zu befüllen. Das Aufnahmevolumen und damit die Behälterhöhe sollen an die aufzunehmende Füllmenge angepasst werden. Die Befüllung soll einfach sein, indem der zu befüllende Teleskop-Behälter in kompakter, leicht herzustellender Form zur Befüllung bereitgestellt wird.

Um die erfindungsgemäßen Ziele zu erreichen, sieht die Erfindung eine Befüllungsvorrichtung der eingangs genannten Art vor, die sich dadurch auszeichnet, dass ein den Behälter-Teleskopteilen zugeordnetes Aggregat wenigstens zwei in einer der Höhenerstreckung des Behälters entsprechenden Höhenrichtung relativ zueinander bewegbare Halteeinrichtungen zum Halten jeweils eines zugeordneten oberen bzw. unteren Behälter-Teleskopteils und eine Einrichtung zum Bewegen der Halteeinrichtungen in Bezug aufeinander aufweist, wobei die Halteeinrichtungen derart angeordnet und zur Behälterfüllung relativ zueinander bewegbar sind, dass sich die Behälter-Teleskopteile in einer relativen Ausgangsposition der Halteeinrichtungen zueinander in einem in der Behältersäule wenigstens teilweise zusammengeschobenen Zustand befinden und dass die Halteeinrichtungen in eine relative Endposition zueinander derart mittels der Bewegungseinrichtung bewegbar sind, dass die Behälter-Teleskopteile zum Befüllen des Behälters unter Belassen von Überlappung teleskopisch auseinandergezogen (deteleskopiert) werden und die Endposition die an ein vorgegebenes Füllvolumen angepasste Höhe des deteleskopierten Behälters im befüllten Zustand bestimmt. In dem befüllten Endzustand bleiben die Behälter-Teleskopteile frei von Halteeinrichtungen in ihren Positionen. Sie werden aneinander fixiert, und/oder das oberste Teleskopteil sitzt mit einem stirnseitigen Element, z. B. mit einem Rand oder einem Deckelteil des Behälters auf dem Gut auf. Ein solches Element wird so vorgesehen, dass die Befüllung nicht behindert wird. Erfindungsgemäß gelingt es, den Teleskop-Behälter in zweckmäßig vollkommen zusammengeschobenem Teleskopzustand zum Befüllen bereitzustellen. Im übrigen wird die Größe der Verpackung von vornherein der tatsächlich einzufüllenden Füllmenge angepasst. Dabei kann Leerraum von vornherein praktisch vollständig vermieden werden, oder es kann, wenn dies im Einzelfall zweckmäßig ist, ein definierter Leerraum belassen werden.

Die Erfindung sieht allgemein ein Verfahren zur automatischen Befüllung derart vor, dass der Behälter ausgehend von einem in der Säule wenigstens teilweise zusammengeschobenen aufrechtstehenden Ausgangszustand von oben mit Gut befüllt wird, wobei die Behälter-Teleskopteile unter Belassen von Überlappung derart automatisch auseinandergezogen (deteleskopiert) werden, dass das Befüllungsvolumen des Behälters über den zusammengeschobenen Zustand hinaus nach Maßgabe einer vorgegebenen Füllmenge vergrößert und die Höhe bzw. das Füllvolumen des deteleskopierten Behälters an die zugeführte Füllmenge insbesondere während des Befüllvorgangs angepasst wird.

Besonders zweckmäßig und vorteilhaft sind die Halteeinrichtungen der erfindungsgemäßen Vorrichtung so angeordnet und relativ zueinander bewegbar, dass sich die Behälter-Teleskopteile wenigstens in der relativen Ausgangsposition und gegebenenfalls in wenigstens einer relativen Zwischenposition der Halteeinrichtungen zueinander in einem in der Behältersäule wenigstens teilweise zusammengeschobenen Zustand befinden, in dem der Behälter bis zu wenigstens einem vorgegebenen Füllstandsniveau befüllbar ist, und die Halteeinrichtungen sind mittels der Bewegungseinrichtung bis zum Erreichen ihrer relativen Endposition derart bewegbar, dass die Behälter-Teleskopteile ausgehend von der relativen Ausgangsposition, gegebenenfalls auch von einer oder mehreren Zwischenpositionen, zum weiteren Befüllen teleskopisch auseinandergezogen (deteleskopiert) werden. Dem entspricht eine besondere Ausgestaltung des erfindungsgemäßen Verfahrens, nämlich dass der Behälter zunächst in dem wenigstens teilweise zusammengeschobenen Ausgangszustand bis zu einem vorgegebenen Füllstandsniveau in einem den Behälter mit seiner Befüllseite nach oben abschließenden oberen Behälter-Teleskopteil befüllt wird und dann die Behältersäule unter Anpassung des Füllstandes auf das vorgegebene Füllstandsniveau in dem oberen Behälter-Teleskopteil in Höhenrichtung teleskopisch auseinandergezogen wird, wobei die Behälterhöhe zum weiteren Aufnehmen von Gut vergrößert wird; das Auseinanderziehen der Behälter-Teleskopteile wird beim Beenden der Befüllung beendet und der solchermaßen mit seinem Aufnahmevolumen an das Füllvolumen des eingefüllten Guts angepasste Teleskop-Behälter wird in dem durch deteleskopierende Verschiebung erreichten Zustand verschlossen. Dabei wird zweckmäßig eine weitgehend gleichmäßige oder kontinuierliche Befüllung erreicht, indem die Behältersäule - bei größer werdender Füllhöhe - zumindest im Wesentlichen unter Aufrechterhaltung des relativen Füllstandes in Übereinstimmung mit dem vorgegebenen Füllstandsniveau in dem oberen Behälter-Teleskopteil in Höhenrichtung teleskopisch auseinandergezogen wird.

In besonderer Ausgestaltung ist die Halteeinrichtung für das obere Behälter-Teleskopteil mit wenigstens einem und zweckmäßig mehreren Greifelementen ausgestattet, die mit dem oberen Teleskopteil, das in der Behältersäule über wenigstens ein unteres Teleskopteil gesetzt ist, zum Halten desselben in Eingriff bringbar sind. Zweckmäßig wird das Greifelement als Saugnapfelement ausgebildet, das insbesondere mit ausgezeichneter Haltekraft gegen einen aus Pappe oder Wellpappe bestehenden Abschnitt des oberen Behälter-Teleskopteils in lösbarer Verbindung setzbar ist. Mehrere Greifelemente können einfach in gewünschtem Umfangsabstand für das obere Behälter-Teleskopteil vorgesehen werden.

Zweckmäßig können auch wenigstens zwei am Umfang des oberen Teleskopteils gegenüberliegend angeordnete Greifelemente als das obere Teleskopteil durch Klemmung aufnehmende Elemente, gegebenenfalls in Verbindung mit Saugelementen, ausgebildet werden.

Eine besonders vorteilhafte Ausgestaltung der Halteeinrichtung für das obere Behälter-Teleskopteil besteht darin, dass das oder die Greifelemente in der relativen Ausgangsposition der Halteeinrichtungen zueinander in einer Höhenposition in der Vorrichtung angeordnet sind, in der sie das obere Behälter-Teleskopteil im Bereich des unteren seitlichen Umfangsabschnitts des oberen Behälter-Teleskopteils erfassen. Man erzielt eine besonders stabile und wirksame Anordnung zum Halten des oberen Behälter-Teleskopteils.

In besonders bevorzugter und vorteilhafter Ausgestaltung ist die Halteeinrichtung, die dem den Behälter nach oben abschließenden und die Befüllungsseite aufweisenden oberen Behälter-Teleskopteil zugeordnet ist, zum teleskopischen Auseinanderziehen der Behältersäule in ihrer Höhenposition stationär festgelegt ist, wobei insbesondere mehrere Greifelemente der oberen Halteeinrichtung in ein und derselben Höhenebene angeordnet sind, und die Halteeinrichtung, die dem den Behälter nach unten abschließenden, seine Standseite aufweisenden unteren Behälter-Teleskopteils zugeordnet ist, ist durch eine mittels der Bewegungseinrichtung höhenverlagerbare untere Halteaufnahme gebildet, die das untere Behälter-Teleskopteil in stehender Position aufnimmt, in einer oberen Halteposition den Behälter im zusammengeschobenen Zustand hält und in einer unteren abgesenkten Halteposition den Behälter in seinem auseinandergezogenen und befüllten Zustand hält. Diese Anordnung hat den besonderen Vorteil, dass zunächst der leere, in seinem komprimierten teleskopierten Zustand befindliche Behälter maschinentechnisch einfach in eine gehobene Ausgangsposition gebracht werden kann, von der ausgehend dann das untere Behälter-Teleskopteil zum Befüllen und zweckmäßig während des Einfüllens von Gut nach unten aus der Behältersäule herausgezogen wird, um diese zum angepassten Befüllen zu verlängern. Zweckmäßig kann eine die untere Halteaufnahme hebende bzw. absenkende Bewegungseinrichtung durch einen Stellantrieb, insbesondere einen hydraulischen Hubantrieb gebildet werden. Die Bewegungseinrichtung kann derart eingerichtet werden, dass sie die untere Halteaufnahme infolge eines bei wenigstens einem vorgegebenen Füllstandsniveau erreichten und anschließend größer werdenden Füllgewichts absenkt.

Falls gewünscht, ist es erfindungsgemäß auch möglich, dass die Halteeinrichtung, die dem den Behälter nach oben abschließenden und die Befüllungsseite aufweisenden oberen Behälter-Teleskopteil zugeordnet ist, zum teleskopischen Auseinanderziehen der Behältersäule in Höhenrichtung nach oben verfahrbar ist; zum Zwecke dieser Verfahrbewegung ist die Halteeinrichtung, die ein den Behälterboden aufweisendes unteres Behälter-Teleskopteil aufnimmt, als stationäre Halteeinrichtung angeordnet.

Der einfache Aufbau des erfindungsgemäßen Halte-Aggregats erlaubt es, dass der relative Verfahrweg zwischen den Halteeinrichtungen nach Bedarf in gewünschtem Maße vorgesehen werden kann. Besonders vorteilhaft und zweckmäßig können die Halteeinrichtung für das obere Behälter-Teleskopteil und der der Bewegungseinrichtung zugehörige maximale Höhen-Verfahrweg zwischen den beiden Halteeinrichtungen zur Aufnahme einer Behältersäule eingerichtet sein, deren unteres Teleskopteil in der Säulenhöhe gleich dem oberen Teleskopteil oder kleiner als dieses ist. Besonders zweckmäßig wird die Bewegungseinrichtung so vorgesehen, dass der durch sie erzielbare maximale Höhen-Verfahrweg zwischen zwei Halteeinrichtungen für unterschiedliche Paare von Teleskop-Teilen, aus denen ein Behälter jeweils zusammengefügt ist, bei entsprechend maximaler Füllhöhe der Behälter und entsprechender Überlappungslänge zwischen den beiden Teleskopteilen in der gleichen Größenordnung wie die Höhe des oberen Teleskopteils liegt oder zweckmäßig wesentlich kleiner ist. Es lassen sich insbesondere Teleskop-Behältersäulen befüllen, deren maximale Höhen einander entsprechen, wobei im unteren Bereich der Säule unterschiedliche Teleskop-Überlappungsbereiche vorgesehen werden können und jeweils eine einfache Anpassung an die maximale, gegebenenfalls in einem ausreichend kleinen Bereich gehaltene Ausziehlänge erreicht wird.

Um in automatischer Befüllung den bei Abschluss der Befüllung optimalen maximalen Füllstand zu erzielen, besteht eine bevorzugte Ausgestaltung der Erfindung darin, dass eine Füllstands-Sensoreinrichtung ortsfest mit der Halteeinrichtung für das den Behälter nach oben abschließende, die Befüllungsseite aufweisende obere Behälter-Teleskopteil vorgesehen ist, wobei die Füllstands-Sensoreinrichtung auf einen bei einem vorgegebenen Füllstandsniveau erreichten Füllstand im Behälter-Höhenbereich des oberen Behälter-Teleskopteils, vorzugsweise im Bereich seines oberen Randes, anspricht. Um die Füllstandshöhe insbesondere auch bei Schüttgütern mit ausgeprägtem Füllkegel besonders optimal an ein möglichst weit oben vorzusehendes Füllstandsniveau anzupassen, wird die Füllstands-Sensoreinrichtung mit mehreren Sensorelementen ausgebildet, die zweckmäßig an gegenüberliegenden Behälterseiten vorgesehen sind.

Um die Höhenanpassung des Behälters durch Verlängern der Teleskopsäule während des Befüllens vollständig automatisch durchzuführen, wird die erfindungsgemäße Vorrichtung besonders vorteilhaft und bevorzugt mit einer elektrischen Steuerungseinrichtung ausgestattet, die so ausgebildet ist und zwischen die Sensoreinrichtung und die Bewegungseinrichtung, die mit einem Stellantrieb ausgestattet ist, derart geschaltet ist, dass sie beim Feststellen wenigstens eines einem vorgegebenen Füllstandsniveau entsprechenden relativen Füllstandes im Behälter-Höhenbereich des oberen Behälter-Teleskopteils durch die Füllstands-Sensoreinrichtung dann eine die Halteeinrichtungen in der Höhe relativ zueinander verfahrende Stellbewegung des Stellantriebs zum Auseinanderziehen der Behälter-Teleskopteile auslöst und die Stellbewegung mit der Befüllung derart koordiniert, dass der relative Füllstand das Soll-Füllstandsniveau nicht überschreitet und wenigstens in der Endphase der Befüllung zumindest in der Nähe des in Bezug auf das obere Behälter-Teleskopteil vorgegebenen Füllstandniveaus gehalten wird, und die Steuerungseinrichtung beendet den Stellantrieb bei einem vorgegebenen Befüllungsgrad, der die an die Befüllung angepasste Behältergröße in dem ausgefahrenen Zustand bestimmt.

Die erfindungsgemäße Befüllungsvorrichtung und das erfindungsgemäße Verfahren eignen sich grundsätzlich für alle Abfüllvorgänge, bei denen Verpackungen vorhanden sind bzw. eingesetzt werden können, die durch teleskopisches Auseinanderziehen aus einem komprimierten Zustand in einen relativen maximalen Zustand in ihrer Höhe vergrößerbar sind. Die rohrförmigen ineinanderverschiebbaren Teleskopteile sind allgemein zylinderförmige Teile entsprechenden Querschnitts. Sie können runden Querschnitt, insbesondere Kreisquerschnitt aufweisen. Ein mehreckiger (polygoner) Querschnitt ist vorteilhaft und zweckmäßig, da er eine Verdrehsicherung zwischen den Teilen und eine lineare Führung bildet.

Eine besonders vorteilhafte und mit erheblichen Vorteilen verbundene Anwendung besteht darin, dass das Verfahren zum Befüllen eines insbesondere als Großraumbehälter vorgesehen Teleskop-Behälters aus Wellpappe, Pappe od. dgl. Rückstellkraft entwickelndem Material mit insbesondere polygonem, zweckmäßig achteckigem Querschnitt durchgeführt wird. Ein solcher Großraumbehälter wird im Ausgangszustand zum Befüllen in zweckmäßig vollständig zusammengeschobenem Zustand bereitgestellt wird, in dem er aus einem mit dem Behälterboden versehenen unteren Teleskop-Ringteil und einem dieses im Schiebe-Passsitz aufnehmenden, die Befüllungsseite aufweisenden oberen Teleskop-Ringteil zusammengefügt ist, und der Behälter wird mit Innendruck auf die Teleskop-Ringwandungen der Ringteile ausübendem, dadurch eine spezifisch begrenzte Wandungsdeformation erzeugendem Schüttgut befüllt wird, wobei die Teleskopüberlappung beim Abschluss der Befüllung so groß gehalten wird, dass die Teleskop-Ringteile zum selbständigen Aufrechterhalten des erreichten Teleskopzustandes durch Haftschluss aneinander festliegen und damit fixiert sind. Insbesondere bei einer solchen Befüllung wird der Vorteil erreicht, dass die Verpackungs-Teleskopteile aus dem nicht-befüllten Ausgangszustand des Behälters im Schiebe-Passsitz leichtgängig aus nicht-fixierter, insoweit loser Teleskop-Schiebeanordnung auseinanderziehbar sind, wobei sich dann beim Befüllen ein zunehmender Innen-Fülldruck aufbaut, der in Verbindung mit dem genannten, gegen Flächendruck elastische Rückstellkraft entwickelndem Material, aus dem die Teile des Teleskop-Großraumbehälters bestehen, geeignet ist und genutzt wird, die Behältersäule im auseinandergezogenen befüllten Zustand in selbsthaltende stabile Teleskopform zu bringen. Zweckmäßig nimmt das obere Teleskop-Ringteil das untere Teleskop-Ringteil im Innensitz auf. Das untere Ringteil kann aber auch außen sitzen, wobei dann das obere Ringteil länger als das untere Ringteil ist, um ersteres zum Halten zu erfassen.

Die Überlappungskräfte durch Reibungs- bzw. Haftkraft lassen sich erfindungsgemäß durch Anordnung der Überlappung in einem möglichst weit unten liegenden Bereich in der Teleskopsäule sowie durch die Wahl der Länge der Überlappung optimieren. Damit ist auch verbunden, dass der Teleskop-Großraumbehälter in seinem befüllten verlängerten Zustand eine hervorragende Stapelfähigkeit erhält. Aufgrund des erfindungsgemäßen Verfahrens, insbesondere unter Verwendung einer erfindungsgemäßen Vorrichtung, können zweckmäßig gleiche Teleskop-Großraumbehälter-Verpackungen zum Befüllen mit Schüttgut unterschiedlicher Struktur verwendet werden, wobei jeweils das Schüttgut mit unterschiedlichen Volumen, insbesondere mit gleichem Füllgewicht, abgefüllt wird. Dazu gehört erfindungsgemäß der Vorteil, dass die Verpackungen optimal und maximal befüllbar sind, so dass Leerraum oder Totraum, in dem sich fließfähiges bzw. rieselfähiges Schüttgut beim Transport bewegen bzw. hin und her schwappen und damit zur Instabilität führen könnte, vermieden wird. Auch erreicht man durch die erfindungsgemäße Füll-Anpassung, dass Material der Zuschnitte eingespart werden kann. Denn im Unterschied zum Stand der Technik werden die Behälter nicht mit einer Überschusshöhe vorgesehen.

Ein Teleskop-Großraumbehälter aus Wellpappe, Pappe od. dgl. Material zum Befüllen mit einer erfindungsgemäßen Vorrichtung und/oder gemäß dem erfindungsgemäßen Verfahren zeichnet sich zweckmäßig und vorteilhaft dadurch aus, dass er im zum Befüllen vorbereiteten Zustand aus einem ein Behälter-Bodenteil bildenden Teleskop-Innenring und einem ein Behälter-Oberteil bildenden Teleskop-Außenring zusammengefügt ist, wobei der Teleskop-Innenring zweckmäßig von dem Teleskop-Außenring eingefasst wird und die beiden Ringe im zusammengeschobenen Zustand frei von Fixierung bzw. ausreichend lose derart aneinanderliegen, dass der Teleskopbehälter mit den beiden Teleskop-Ringen zum Deteleskopieren ungehindert auseinanderziehbar ist. Im wesentlichen Unterschied zu den gemäß Stand der Technik vorgesehenen Teleskopanordnungen, die vor dem Befüllen mit maximaler Höhe und einer diese sichernden Fixierung durch Klebung oder Laschen-Arretierung zu konfektionieren und aufzustellen sind, handelt es sich bei dem erfindungsgemäßen Behälter um eine kompakte einfache Konstruktion im zusammengeschobenen Teleskopzustand. Dabei ist von großem Vorteil, dass der Außenring und der Innenring zur Anlieferung zweckmäßig bereits ineinander eingesetzt sind, und zwar vorteilhaft in Form von flachliegenden Ringen, die aus Wellpappe, Pappe od. dgl. Material bestehenden Zuschnitten gebildet sind. Vorteilhaft weist der Teleskop-Innenring eine Ringhöhe auf, die gleich der Ringhöhe des Teleskop-Außenrings oder kleiner ist. Man kann Teleskop-Behälter mit im auseinandergezogenen Zustand gleicher oder entsprechender Höhe und jeweils nach Maßgabe der Höhen der Ringteile mit einer Überlappung wählen, die jeweils in der gleichen Größenordnung wie die Ausziehlänge bei der maximalen Höhe liegt oder größer oder kleiner ist.

Der erfindungsgemäße Teleskop-Großraumbehälter aus Wellpappe, Pappe od. dgl. Material wird zweckmäßig aus einem aus diesem Material bestehenden Paar von Zuschnitten gebildet, wobei ein erster Zuschnitt einen das Behälter-Bodenteil bildenden Teleskop-Innenring und ein zweiter Zuschnitt einen das Behälter-Oberteil bildenden Teleskop-Außenring zum Aufrichten des Teleskop-Behälters bildet; und die Zuschnitte sind in ihrer der Behälterhöhe entsprechenden Dimension so aneinander angepasst und aufeinander zugeschnitten, dass der Teleskop-Innenring bei vollständig zusammengeschobenem Teleskop-Behälter vollständig in den Teleskop-Außenring einfasst. Zweckmäßig ist der Innenring-Zuschnitt in der der Behälterhöhe entsprechenden Dimension kürzer als der Außenring-Zuschnitt. Im ineinandergesteckten Zustand der Ringzuschnitte liegt der Behälter in vollständig zusammengeschobenem flachliegendem Zustand vor. Die flachgelegten, ineinandersitzenden Teile bilden ein flaches Transportteil aus, das zum Transport gestapelt wird. So entstehen Stapel nur einer einzigen Flächengröße, die zum Transport auf Ladeflächen von LKWs mit optimaler Transportraumnutzung untergebracht werden können. Zudem lassen sich vorteilhaft Zuschnitte mit Maßen verwenden, die auf einer Wellpappe-Herstellungsanlage mit optimaler Material- und Maschinennutzung gefertigt werden können. Zum Beispiel kann der Zuschnitt für den Teleskop-Außenring vorteilhaft eine Höhenlänge im Bereich von 1200 bis 1300 mm und der Zuschnitt für den Teleskop-Innenring eine Höhenlänge von 700 bis 800 mm aufwiesen. Bei solchen Dimensionierungen steht jeweils eine maximale Behälterhöhe von 1800 mm bei minimaler Überlappung mit 200 mm zur Verfügung. Die Überlappung kann aber insbesondere auch wesentlich kleiner gewählt werden.

Unteransprüche sind auf die genannten und noch andere zweckmäßige und vorteilhafte Ausgestaltungen der Erfindung gerichtet. Besonders zweckmäßige Ausbildungsformen oder Möglichkeiten der Erfindung werden anhand der folgenden Beschreibung der in der schematischen Zeichnung dargestellten Ausführungsbeispiele näher beschrieben. Es zeigen
- Fig. 1: den Ablauf einer erfindungsgemäßen Behälterbefüllung mit Ausgangsposition, Endposition und dazwischenliegenden Positionen eines erfindungsgemäßen Teleskop-Behälters während der Befüllung in einer erfindungsgemäßen Vorrichtung,
- Fig. 2: die erfindungsgemäße Befüllungsvorrichtung in der Ausgangsposition gemäß Fig. 1 zum Befüllen eines Teleskop-Behälters im vollständig zusammengeschobenen Zustand,
- Fig. 3: die erfindungsgemäße Befüllungsstation der Fig. 2 in ihrer Endposition nach Abschluss der Befüllung des Behälters,
- Fig. 4 A und 4 B: Draufsichten auf die erfindungsgemäße Befüllungsstation der Fig. 1 bis 3,
- Fig. 5 A und 5 B: eine erfindungsgemäße Befüllungsvorrichtung mit erfindungsgemäßem Teleskop-Behälter in zusammengeschobenem Ausgangs zustand und befülltem Verpackungszustand gemäß einem weiteren Ausführungsbeispiel und
- Fig. 6 A, B: erfindungsgemäße Behälter zur Darstellung von Aufbau und
- Fig. 7 A, B: und Dimensionierung.

Aus Fig. 1 bis 4 ist eine erfindungsgemäße Befüllungsvorrichtung 1 in Relativpositionen von Halteeinrichtungen 3, 4 eines Aggregats 2 in Seitenansicht und Draufsicht ersichtlich. In der Ausgangsposition RP1 (Position I) befindet sich ein erfindungsgemäßer säulenförmiger Teleskop-Behälter 8 in zusammengeschobenem Zustand vor der Befüllung. In der Endposition RP2 (Position IV) ist der Behälter in auseinandergezogenem (deteleskopiertem) Zustand zu sehen, in dem er in einer bestimmten Füllhöhe FH IV mit Granulat-Schüttgut 9 befüllt ist.

Der Behälter 8 ist aus einem unteren Teleskopteil 81 mit Boden 810 und einem oberen Teleskopteil 82, das über das untere Teleskopteil 81 gesetzt ist und dieses in der Position RP 1 vollständig aufnimmt, zur Bildung einer höhenveränderbaren Behältersäule zusammengefügt. Der Behälter 8 bzw. die Teleskopteile 81, 82 weisen Oktaederform mit achteckigem Querschnitt auf, wobei vier Wandpaare mit jeweils parallelen Wänden vorgesehen sind. Falls gewünscht, kann die Befüllung mit einem bereits teilweise deteleskopierten Behälter begonnen werden, der dann weiter während des Befüllens deteleskopiert wird.

Man erkennt insbesondere aus Fig. 1, dass das obere Teleskopteil 82 mittels der oberen Halteeinrichtung 4 stets in ein und derselben Höhenposition gehalten wird. Aus den weiteren Positionen II und III und der Endposition RP2 (Position IV) wird deutlich, dass das untere Teleskopteil 81 mittels der unteren Halteeinrichtung 3 des Aggregats 2 gehalten und zum Deteleskopieren des Behälters 8 nach und nach abgesenkt wird, bis in der Position RP2 der gewünschte befüllte Zustand erreicht wird.

Die Befüllung mit Granulat-Schüttgut 9 erfolgt durch einen Schüttgutauslass 7 einer nicht dargestellten Schütt-/Austragseinrichtung. Beim Befüllen des Behälters 8 entsteht ein flacher Befüllungskegel. Dessen Flanken definieren das obere, zur relativen Füllstandshöhe FH zugehörige Ist-Niveau der Füllung. Zudem sind oberhalb des festgehaltenen oberen Behälter-Teleskopteils 82, das den Behälter 8 nach oben abschließt und die offene Befüllungsseite des Behälters 8 bildet, am Behälter 8 zwei Füllstands-Sensorelemente 61 einer Sensoreinrichtung 6 angeordnet, die zur Mitte des Füllkegels punktsymmetrisch gegenüberliegend angeordnet sind und im Bereich des oberen Randes des oberen Teleskopteils 82 ein Soll-Füllstandsniveau FN definieren, das im Ausführungsbeispiel jedenfalls nahezu mit der von dem oberen Rand des Behälters 8 begrenzten Fläche zusammenfällt. Mit diesem Füllstandsniveau FN lässt sich Leerraum bei der Befüllung praktisch vollständig vermeiden. Falls es gewünscht ist, kann das Soll-Füllstandsniveau im oberen Bereich des Behälters 8 mittels der Anordnung der Sensoren 61 aber auch tiefer gelegt werden, so dass dann während des Befüllvorgangs ein definierter Leerraum entsteht und bleibt.

Der Aufbau der Befüllungsvorrichtung 1 wird näher anhand der Fig. 1 bis 4 beschrieben.

Die untere Halteeinrichtung 3 ist durch einen höhenverstellbaren Scheren-Tisch 33 mit einer Halteaufnahme 30 für eine Palette 32 gebildet, auf der der Behälter 8 steht. Der Scheren-Tisch 33 ist mit einer strichpunktiert schematisch dargestellten Bewegungseinrichtung 31, die z. B. mit einem elektrisch betriebenen Hydraulikzylinder für den Hub-Stellantrieb ausgestattet ist, verbunden. Der Hubtisch ist als solcher bekannt. Die Bewegungseinrichtung 31 verfährt den Tisch 33 und hält ihn in seiner gehobenen Hubposition.

Die obere Halteeinrichtung 4 umfasst drei im rechten Winkel zueinander und stationär an einer Stellfläche 11 und/oder einem Gestell bzw. einem Gehäuse angeordnete Konsolen 42, die über die maximale Hubhöhe der Halteaufnahme 30 nach oben hinausragen und in gleicher und fester Höhe jeweils ein Greifelement 41 einer Greifeinrichtung 40 lagern. Das Greifelement 41 wird durch einen mit Unterdruck betreibbaren Saugnapf gebildet, der mittels einer an der Konsole 42 gelagerten Stelleinrichtung 43 in einer Höhenebene verfahrbar ist, um in lösbaren Eingriff mit der seitlichen Umfangswand des oberen Teleskopteils 82 zu gelangen. Dabei sind die Greifelemente 41 in einer Höhenposition angeordnet, in der sie das obere Behälter-Teleskopteil 82 im Bereich seines unteren seitlichen Umfangsabschnittes erfassen. Die Stelleinrichtung 43 kann z. B. durch eine Pneumatik-Lineareinheit mit definiertem Hub gebildet sein. Zum Erzeugen von Vakuum für die Saugnäpfe der Greifelemente 41 kann z. B. eine Vakuumpumpe vorgesehen werden. Im Ausführungsbeispiel wird strichpunktiert ein Vakuumerzeuger 44 dargestellt, der, wie in der Zeichnung nicht näher dargestellt, an sämtliche Saugnäpfe der Halteeinrichtung 4 angeschlossen ist.

Die Füllstands-Sensorelemente 61 sind über Arme 62 jeweils ortsfest an den Konsolen 42 angeordnet, so dass sie wie die Greifelemente 41 in gemeinsamer Höhenposition festgelegt sind. Die Sensorelemente 61 sind mit einer elektrischen Steuereinrichtung 5 verbunden, die die Sensorsignale empfängt. Zweckmäßig werden die Sensoren 61 als Ultraschall-Sensoren vorgesehen. Dies hat den Vorteil, dass der Füllstand ohne Beeinträchtigung durch Reflexionen und/oder Farbe des Füllguts gemessen wird. Mit der Steuereinrichtung 5 sind auch die Bewegungseinrichtung 31 und die Stelleinrichtungen 43 sowie der Vakuumerzeuger 44 für die Greifelemente 41 elektrisch über Leitungen verbunden.

Im folgenden werden Funktion und Befüllungsvorgang beschrieben.

Zunächst wird das Befüllungsaggregat 2 mit dem Behälter 8 im zusammengeschobenen Teleskop-Zustand bereitgestellt, indem, wie in Fig. 2 gezeigt, der Palettentisch 33 mittels der gesteuerten Bewegungseinrichtung 31 in eine nach oben gefahrene definierte Position gebracht wird. Die Steuereinrichtung 5 steuert dann die Stelleinrichtungen 43, die die Saugnäpfe gegen den seitlichen Umfang des unteren Teleskopteils 81 setzen, und den Vakuumerzeuger 44, um den Saugzustand herzustellen, so dass das obere Teleskopteil 82 sicher gehalten wird. Über den Auslass 7 wird der Behälter 8 mit Schüttgut 9 befüllt. Dabei bleiben die Halteaufnahme 30 und die Greifelemente 41 zunächst in ihrer relativen Ausgangsposition RP1; der Palettentisch 33 bleibt also zunächst in seiner Ausgangs-Hubposition. Diese Situation wird durch die Position II in Fig. 1 veranschaulicht. In dem Behälter 8 steigt die relative Füllstandshöhe FH von Null bis auf FH II an.

Die Füllstandshöhe FH II wird erreicht, wenn der Füllstand das mit den Sensorelementen 61 vorgegebene Füllstandsniveau FN erreicht. Die Sensorelemente 61 stellen den relativen Füllstand FH II also fest, wenn der zusammengeschobene Behälter 8 in Position II vollständig befüllt ist. Solange die Füllstands-Sensorelemente 61 die Übereinstimmung der relativen Füllstandshöhe FH (relative Ist-Höhe) mit dem Füllstandsniveau FN (relative Soll-Füllstandshöhe) feststellen, steuerte die Steuereinrichtung 5 die Bewegungseinrichtung 31 an, um den Palettentisch 33 abzusenken. Dieser gelangt infolgedessen über die abgesenkte Zwischenposition III mit der Füllhöhe FH III in die Endposition IV in Fig. 1. Dabei erfolgt die Regelung zweckmäßig so, dass zumindest im Wesentlichen ein kontinuierliches Absenken des Palettentisches 33 stattfindet. Das Maß des Absenkens ist dabei von der Zufuhr des Schüttgutes 9 abhängig, so dass es in Abhängigkeit von der Austragsgeschwindigkeit an dem Schüttgutauslass 7 bzw. von der zugeführten Menge pro Zeiteinheit erfolgt.

Eine Maßnahme, dass beim Befüllen die relative Bewegung zwischen den Halteeinrichtungen 3, 4 auf die zugeführte Füllgutmenge abgestimmt bzw. daran angepasst wird, besteht darin, dass die relative Geschwindigkeit zwischen den Einrichtungen 3, 4, also im Ausführungsbeispiel die Absenkgeschwindigkeit des Tisches 33 nach Maßgabe bekannter Zuführgeschwindigkeit und Zuführmenge des Gutes 9 in der Bewegungseinrichtung 31 und/oder der Steuereinrichtung 5 voreingestellt wird. Eine andere Maßnahme besteht darin, dass die Bewegungseinrichtung 31 so ausgebildet wird, dass sie die Geschwindigkeit, mit der sich die Halteeinrichtungen 3, 4 bzw. deren Halteorgane 30, 41 beim Befüllen relativ voneinander weg bewegen, in Abhängigkeit von der tatsächlichen Zuführgeschwindigkeit des Gutes 9 unter Berücksichtigung der Füllmenge pro Zeiteinheit selbsttätig steuert. Zum Beispiel kann die Absenkgeschwindigkeit des Hubtisches 33 dadurch gesteuert werden, dass in die Hydraulikleitung eines Hydraulikzylinders der Bewegungseinrichtung 31 ein Proportional-Ventil geschaltet wird, das durch die Volumengeschwindigkeit des Füllguts 9 gesteuert wird. Auch andere externe Ansteuerungen kommen in Betracht. In jedem Fall sind die Aggregate so ausgelegt und erfolgt die Befüllung derart, dass die relative Füllstandshöhe FH das Sollfüllstandsniveau FN nicht überschreiten kann.

Falls gewünscht, kann der Tisch 33 auch intermittierend abgesenkt werden. Die Steuerung der Einrichtung 5 wird dann so vorgesehen, dass der Tisch abschnittsweise schneller abgesenkt wird, als der Füllstand zunimmt, wobei der Tisch jeweils so lange stillsteht, bis die relative Füllstandshöhe FH wieder das Füllstandsniveau FN erreicht.

Das Absenken des Palettentisches 33 wird in der Position IV dadurch gestoppt, dass die Befüllung beendet wird. Zweckmäßig soll die Befüllung nach Maßgabe eines definierten Füllgewichts z. B. von 1000 kg beendet werden. Bei bekanntem Volumengewicht des eingefüllten Granulats 9 kann unter Einbeziehen des gewünschten Füllvolumens des Behälters 8 die Füllstandshöhe FH IV als Maß für das gewünschte Füllgewicht genommen werden. Die Füllstandshöhe FH IV kann dann einfach als Einstellparameter für die Steuerungseinrichtung 5 verwendet werden. Der Tisch 33 kann aber auch mit einer nicht dargestellten Wägeeinrichtung ausgestattet werden, die mit der Steuereinrichtung 5 verbunden wird, so dass diese die Abwärtsbewegung des Palettentisches 33 beim Erreichen des vorgegebenen, tatsächlich gemessenen Füllgewichts stoppt. Wie aus der Position IV in Fig. 1 ersichtlich, befinden sich dann die Halteeinrichtungen 3, 4 in ihrer relativen Endposition RP2. Das mit dem Palettentisch 33 abgesenkte untere Teleskopteil 81 ist gegenüber dem festgehaltenen oberen Teleskopteil 82 in Anpassung an die zugeführte Füllmenge herausgezogen worden. Man erkennt, dass der damit erreichte deteleskopierte Behälter 8 praktisch vollständig, also zumindest weitgehend ohne Leer-/Totraum über dem Befüllungskegel befüllt worden ist. Fig. 4A zeigt die Draufsicht auf die Befüllungsseite des Behälters in den Positionen II bis IV.

In der Position IV steuert die Steuereinrichtung 5 die Stelleinrichtungen 43 an, um die Saugnäpfe von dem oberen Teleskopteil 82 zu lösen und radial zurückzufahren. Diese Position ist aus Fig. 4B ersichtlich. Infolge des Fülldruckes in dem deteleskopierten Behälter 8 sowie der Überlappungslänge UL in der Endposition RP2 bleibt das obere Teleskopteil 82 in fester Position an dem unteren Teleskopteil 81 sitzen, und zwar aufgrund von zwischen den aus Wellpappe bestehenden Teleskopteilen 81, 82 im Überlappungsbereich durch Radialdruck ausgeübter Haftkraft. Die Verpackung ist zur weiteren Bearbeitung, insbesondere zum Verschließen mit einem nicht dargestellten Deckelteil und zum Abtransport bereit. Nach dem Abtransport der befüllten Verpackung wird der Palettentisch 33 erneut mit einem Behälter 8 im zusammengeschobenen leeren Zustand beschickt und mittels der durch die Steuereinrichtung 5 gesteuerten Bewegungseinrichtung 31 wieder in die relative Position RP1 (Position I) in Fig. 1 verfahren. Daraufhin erfolgt die Befüllung in der beschriebenen Weise. Es sei insbesondere ein Fall angenommen, in dem der Behälter 8 zwar auch mit einem Füllgewicht von 1000 kg beschickt werden soll, jedoch ein Granulat zugeführt wird, das eine deutlich höhere Fülldichte bzw. ein größeres Volumengewicht aufweist. Dies führt dazu, dass der Füllvorgang in einer höheren Position des Palettentisches 33 als in der Position IV in Fig. 1 beendet wird. Entsprechend kleiner ist die Füllhöhe FH. Man erkennt, dass die Befüllung des teleskopierbaren Behälters, nämlich die Einstellung seiner relativen Höhe in optimaler Anpassung an die zugeführte Füllmenge erfolgt.

Um den Befüllungsgrad zu optimieren, ist der Palettentisch 33 zweckmäßig mit einer an sich bekannten Rütteleinrichtung 34 ausgestattet, die nur in Fig. 3 dargestellt ist. Die Einrichtung 34 wird ebenfalls von der Steuereinrichtung 5 angesteuert. Sie wird durch die Steuereinrichtung 5 wenigstens dann in Betrieb gesetzt, wenn sich die Befüllung in der Endphase befindet. Zu diesem Zweck kann ein Füll-Gewichtsbereich vor Erreichen des Soll-Gewichts festgelegt werden, um, gegebenenfalls unter Vermittlung einer nicht dargestellten, mit der Steuereinrichtung 5 verbundenen Wägeeinrichtung, den Rüttelbetrieb auszulösen bzw. zu beenden. Durch Rütteln kann ein Füllkegel auch bereits am Anfang der Befüllung glatt gezogen bzw. eingeebnet werden. Die Rütteleinrichtung 34 weist Balgzylinder 341 auf, die eine Rüttelplatte 343 lagern, und die Rüttelplatte wird durch zwei Rüttler 342 angetrieben. Zudem ist dieser Tisch 33 in Form des Rütteltisches mit einer Rollenbahn 35 zur Palettenan- und -abförderung ausgestattet. Die Rollenbahn 35 erstreckt sich an der Seite der Vorrichtung 1, an der keine Konsole 42 angeordnet ist. Man kann auch eine Halteeinrichtung vorsehen, die an zwei gegenüberliegenden Seiten des Behälters 1 freien Raum belässt, um mit Rollenbahnen Anförderung und Abförderung in einer Richtung zu ermöglichen.

Es ist gefunden worden, dass mit der erfindungsgemäßen Vorrichtung bzw. mit dem erfindungsgemäßen Verfahren je nach der Struktur des Füllguts 9 bei Füllgewichten in der Größenordnung von 1000 kg Füllgeschwindigkeiten im Bereich von ca. 15 Sekunden bis ca. 10 Minuten erzielt werden können. Zweckmäßig wird die Vorrichtung 1 in einer Anlage zum Befüllen von in einer Reihe aufeinanderfolgend in dem teleskopierten Ausgangszustand bereitgestellten Großraumbehältern eingesetzt. Zu diesem Zweck wird der Palettentisch mit der die Behälter zu- und abführenden Rollenbahn 35 ausgestattet.

Aus Fig. 5 erkennt man, dass z. B. anstelle eines hubgesteuerten Palettentisches auch ein Halteaggregat 2 vorgesehen werden kann, in dem eine untere Halteeinrichtung 3 ortsfest (stationär) und eine obere Halteeinrichtung 4 mit einer daran fest angeordneten Sensoreinrichtung 6 mittels einer nicht dargestellten Einrichtung höhenveränderbar gelagert bzw. bewegbar ist. Als Halteeinrichtung 3 wird z. B. eine Boden-/Stellfläche 11 (Palette) genutzt.

In den Ausführungsbeispielen sind die erfindungsgemäße Befüllungsvorrichtung 1 und das Verfahren zur Befüllung eines Teleskop-Großraumbehälters 8 aus Wellpappe beschrieben worden. Wie aus Fig. 1 bis 5 ersichtlich, weist das untere Teleskopteil 81, also der Innenring des Behälters 8 eine Ringhöhe auf, die deutlich kleiner als die Ringhöhe des oberen Teleskopteils 82, also des Behälteraußenrings ist. Dies wird in Fig. 6A und B veranschaulicht. Dort erkennt man, dass bei einer maximalen Behälterhöhe BH von z. B. 1800 mm eine deutliche Variationsmöglichkeit in den Höhenmaßen der beiden Teleskopteile besteht. In Fig. 6A weist das untere Teleskopteil 81 z. B. eine Höhe von 800 mm und das obere Teleskopteil 82 eine Höhe von 1200 mm auf. In Fig. 6B weist das untere Teleskopteil 81 z. B. eine Höhe von 750 mm und das obere Teleskopteil 82 eine Höhe von 1250 mm auf. In beiden Fällen erzielt man eine minimale TeleskopÜberlappung UL der beiden Teleskopteile 81, 82 von 200 mm. Mit einer bei gleicher maximaler Höhe BH (1800 mm) und gleicher minimaler Überlappungslänge UL (200 mm) größeren Höhe des oberen Teleskopteils 82 erreicht man, dass die Überlappung in der Teleskop-Behältersäule relativ weit unten eingerichtet werden kann, was allerdings zu Lasten der maximalen Ausziehlänge AL geht. Das Beispiel zeigt, dass, je nach Stabilitätserfordernis bzw. Einsatzgebiet, der doppellagige Überlappungsbereich relativ weit nach unten gelegt werden kann, um besondere Haftkraft und/oder gegebenenfalls eine besonders hohe Stabilität des ausgefahrenen Abschnittes des unteren Teleskopteils 81 durch Verringerung der Ausziehlänge AL und damit des Deformationsbereiches zu erzielen. In jedem Fall verschwindet das untere Teleskopteil 81 in der zur Befüllung zusammengeschobenen Leerposition des Teleskop-Behälters 8 vollständig in dem oberen Teleskopteil 82. Man erhält eine kompakte Einheit, die einfach und bequem zur Befüllung bereitsteht. Aus der schematischen Darstellung der Fig. 7A und 7B wird deutlich, dass insbesondere bei ein und derselben maximalen Behälter-/Säulenhöhe BH von Behältern 1 jeweils auch eine relativ schmale minimale Überlappung UL vorgesehen werden kann. Diese liegt zum Beispiel - wie aus Fig. 7B ersichtlich - im unteren Drittel der Behältersäule, wenn die Höhe des unteres Teleskopteils 81 in der Größenordnung von einem Drittel der Höhe des oberen Teleskopteils 82 liegt.

Der oben beschriebenen erfindungsgemäßen vollständigen Befüllung des noch teleskopierten Behälters 8 gemäß Position II in Fig. 1 kommt ein besonderer Vorteil zu. Es gelingt nämlich, dem Fülldruck bei der Befüllung mit der doppelwandigen Anordnung in besonderem Maße zu widerstehen. Damit wird eine nachteilige Ausbauchung vermieden, wie sie in dem größeren Ring-Unterteil eines bekannten Teleskop-Behälters zum Beginn der Befüllung entsteht. Vorteilhaft kann es nach der Erfindung auch sein, die Wandungen der Teleskopteile 81, 82 mit unterschiedlicher Stärke bzw. unterschiedlicher Qualität der Wellpappe vorzusehen. Denn durch die erfindungsgemäß gezielt einstellbare Überlappungslänge und/oder Ausziehlänge lassen sich die Druck- und Belastungskräfte auf Wandlungsabschnitte reduzieren bzw. gezielt eingrenzen. Die Qualität bzw. Stärke der Wellpappe wird durch die Grammatur der Papiere, die Riffelung/Wellung und/oder die Zahl der Wellenlagen bestimmt.

Das untere Teleskopteil und das obere Teleskopteil werden aus zur Ringform zusammengefügten Wellpappe-Zuschnitten mit durch Faltlinien abgegrenzten Feldern bzw. Wandabschnitten gefertigt. Bei der Faltung entstehen Falt-Rückstellkräfte. Zweckmäßig werden diese bereits in flachliegender Ringform ineinandergesteckt, so dass ein flacher Verbund einheitlicher Größe gebildet ist, der sich günstig stapeln und transportieren lässt. Dadurch ist die Logistik gegenüber dem Transport und der Bereitstellung von herkömmlichen Zuschnitten für Großraumbehälter wesentlich verbessert. Besonders vorteilhaft kann das untere Behälter-Teleskopteil bzw. dessen Zuschnitt mit einem den Behälterboden 310 bildenden Faltboden ausgestattet sein, der in den flachgelegten Teleskopring des unteren Teils hineinfaltet. Die flachliegende Anlieferung ist auf diese Gestaltung aber nicht beschränkt. So kann das untere Teleskopteil durchaus mit einem separaten Boden versehen werden, der in Form eines einfachen Zuschnitts, der gleichfalls einfach aufzurichten ist, versandt wird.

## Patentansprüche

1. Vorrichtung (1) zum Befüllen von säulenförmigen Transportbehältern (8) mit lose einbringbarem Gut (9), die aus wenigstens zwei rohrförmigen, in der Höhe der Behältersäule ineinanderverschiebbaren Behälter-Teleskopteilen (81, 82) zusammengefügt sind, wobei der Behälter (8) an seiner Oberseite von oben befüllbar ist, **dadurch gekennzeichnet, dass** ein den Rehälter-Teleskopteilen (81, 82) zugeordnetes Aggregat (2) wenigstens zwei in einer der Höhenerstreckung des Behälters (8) entsprechenden Höhenrichtung relativ zueinander bewegbare Halteeinrichtungen (3, 4) zum Halten jeweils eines zugeordneten oberen bzw. unteren Behälter-Teleskopteils und eine Einrichtung (31) zum Bewegen der Halteeinrichtungen (3, 4) in Bezug aufeinander aufweist, wobei die Halteeinrichtungen (3, 4) derart angeordnet und zur Behälterfüllung relativ zueinander bewegbar sind, dass sich die Behälter-Teleskopteile (81, 82) in einer relativen Ausgangsposition (RP1) der Halteeinrichtungen (3, 4) zueinander in einem in der Behältersäule wenigstens teilweise zusammengeschobenen Zustand befinden und dass die Halteeinrichtungen (3, 4) in eine relative Endposition (RP2) zueinander derart mittels der Bewegungseinrichtung (31) bewegbar sind, dass die Behälter-Teleskopteile (81, 82) zum Befüllen des Behälters (8) unter Belassen von Überlappung teleskopisch auseinandergezogen (deteleskopiert) werden und die Endposition (RP2) die an ein vorgegebenes Füllvolumen angepasste Höhe des deteleskopierten Behälters (8) im befüllten Zustand bestimmt.

2. Vorrichtung nach Anspruch 1, **dadurch gekennzeichnet, dass** die Halteeinrichtungen (3, 4) derart angeordnet und zur Behälterfüllung relativ zueinander bewegbar sind, dass sich die Bchälter-Teleskopteile (81, 82) wenigstens in der relativen Ausgangsposition (RP1) und gegebenenfalls in wenigstens einer relativen Zwischenposition der Halteeinrichtungen (3, 4) zueinander in einem in der Behältersäule wenigstens teilweise zusammengeschobenen Zustand befinden, in dem der Behälter (8) bis zu wenigstens einem vorgegebenen Füllstandsniveau (FN) befüllbar ist, und dass die Halteeinrichtungen (3, 4) mittels der Bewegungseinrichtung (31) bis zum Erreichen ihrer relativen Endposition (RP2) derart bewegbar sind, dass die Behälter-Teleskopteile (81, 82) ausgehend von der relativen Ausgangsposition (RP1), gegebenenfalls auch von einer oder mehreren Zwischenpositionen, zum weiteren Befüllen teleskopisch auseinandergezogen (deteleskopiert) werden, wobei in der Behältersäule zweckmäßig das obere Teleskopteil (82) über das untere Teleskopteil (81) gesetzt ist.

3. Vorrichtung nach Anspruch 1 oder 2, **dadurch gekennzeichnet, dass** die Halteeinrichtung (4), die zum Halten des den Behälter nach oben abschließenden, die Befüllungsseite aufweisenden oberen Behälter-Teleskopteils vorgesehen ist, durch eine Greifeinrichtung (40) mit wenigstens einem und zweckmäßig mehreren Greifelementen (41) gebildet ist, die mit dem oberen Teleskopteil (82) zum Halten desselben in Eingriff bringbar sind.

4. Vorrichtung nach Anspruch 3, **dadurch gekennzeichnet, dass** das oder die Greifelemente (41) jeweils wenigstens ein Saugnapfelement aufweisen, das lösbar gegen den seitlichen Umfang des oberen Behälter-Teleskopteils (82) setzbar ist.

5. Vorrichtung nach Anspruch 3 oder 4, **dadurch gekennzeichnet, dass** das oder die Greifelemente (41) zur Haltebefestigung an einem aus Pappe oder Wellpappe gebildeten Abschnitt des oberen Behälter-Teleskopteils (82) ausgebildet sind.

6. Vorrichtung nach einem der Ansprüche 3 bis 5, **dadurch gekennzeichnet, dass** die Greifeinrichtung (4) wenigstens drei Greifelemente (41) umfasst, die in rechten Winkeln zueinander angeordnet sind, so dass sie an wenigstens drei in rechten Winkeln zueinander stehenden Seitenwänden eines ringförmigen, einen Polygonquerschnitt mit vorzugsweise acht Ecken aufweisenden Behälter-Teleskopteils (82) in Halteeingriff gelangen.

7. Vorrichtung nach einem der Ansprüche 3 bis 6, **dadurch gekennzeichnet, dass** das oder die Greifelemente (41) in der relativen Ausgangsposition (RP1) der Halteeinrichtungen (3, 4) zueinander in einer Höhenposition in der Vorrichtung angeordnet sind, in der sie das obere Behälter-Teleskopteil (82) im Bereich des unteren seitlichen Umfangsabschnitts des oberen Behälter-Teleskopteils (82) erfassen, wobei das obere Teleskopteil (82) in der Behältersäule über wenigstens ein unteres Teleskopteil (81) gesetzt ist.

8. Vorrichtung nach einem der Ansprüche 1 bis 7, **dadurch gekennzeichnet, dass** die Halteeinrichtung (4), die dem den Behälter (8) nach oben abschließenden und die Befüllungsseite aufweisenden oberen Behälter-Teleskopteil (82) zugeordnet ist, zum teleskopischen Auseinanderziehen der Behältersäule in ihrer Höhenposition stationär festgelegt ist, wobei insbesondere mehrere Greifelemente (41) der oberen Halteeinrichtung (4) in ein und derselben Höhenebene angeordnet sind, und dass die Halteeinrichtung (3), die dem den Behälter (8) nach unten abschließenden, seine Standseite aufweisenden unteren Behälter-Teleskopteils (81) zugeordnet ist, durch eine mittels der Bewegungseinrichtung (31) höhenverlagerbare untere Halteaufnahme (30) gebildet ist, die das untere Behälter-Teleskopteil (81) in stehender Position aufnimmt, in einer oberen Halteposition den Behälter (8) im zusammengeschobenen Zustand hält und in einer unteren abgesenkten Halteposition den Behälter (8) in seinem auseinandergezogenen und befüllten Zustand hält.

9. Vorrichtung nach Anspruch 8, **dadurch gekennzeichnet, dass** die untere Halteaufnahme (30) durch einen zweckmäßig als Seherentisch (33) vorgesehenen, mit der Bewegungseinrichtung (31) ausgestatteten Tisch gebildet ist.

10. Vorrichtung nach Anspruch 8 oder 9, **dadurch gekennzeichnet, dass** die Bewegungseinrichtung (31) derart ausgebildet ist, dass sie die untere Halteaufnahme (30) infolge eines bei wenigstens einem vorgegebenen Füllstandsniveau (FN) erreichten und anschließend größer werdenden Füllgewichts absenkt.

11. Vorrichtung nach einem der Ansprüche 1 bis 7, **dadurch gekennzeichnet, dass** die Halteeinrichtung (4), die dem den Behälter nach oben abschließenden und die Befüllungsseite aufweisenden oberen Behälter-Teleskopteil (82) zugeordnet ist, zum teleskopischen Auseinanderzichen der Behältersäule in Höhenrichtung nach oben verfahrbar ist, und dass zum Zwecke dieser Verfahrbewegung die Halteeinrichtung (3), die ein den Behälterboden aufweisendes unteres Behälter-Teleskopteil (81) aufnimmt, eine stationäre Halteeinrichtung ist.

12. Vorrichtung nach einem der Ansprüche 1 bis 11 **dadurch gekennzeichnet, dass** die Vorrichtung zwei Halteeinrichtungen (3, 4) für zwei Teleskopteile (81, 82) eines aus diesen zusammengefügten Behälters (8) aufweist, wobei die Halteeinrichtung (4) für das die Befüllungsseite aufweisende obere Behälter-Teleskopteil (82) und der der Bewegungseinrichtung (31) zugehörige Höhen-Verfahrweg zwischen den beiden Halteeinrichtungen (3, 4) zur Aufnahme einer Behältersäule eingerichtet sind, deren unteres Teleskopteil (81) in der Säulenhöhe gleich dem oberen Teleskopteil (82) oder kleiner als dieses ist.

13. Vorrichtung nach einem der Ansprüche 1 bis 12, **dadurch gekennzeichnet, dass** der durch die Bewegungseinrichtung (31) erzielbare maximale Höhen-Verfahrweg zwischen Halteeinrichtungen (3, 4) für zwei Teleskopteile (81, 82), aus denen ein Behälter (8) zusammengefügt ist, auf eine durch die relative Endposition (RP2) bestimmte Ausziehlänge (AL) angepasst ist, die in der gleichen Größenanordnung wie die minimale Überlappungslänge (UL) zwischen den beiden Teleskopteilen (81, 82) liegt oder kleiner als die minimale Überlappungslänge (UL) ist.

14. Vorrichtung nach einem der Ansprüche 1 bis 13, **dadurch gekennzeichnet, dass** die Bewegungseinrichtung (31) einen Stellantrieb, zum Beispiel einen Hubantrieb, aufweist, der ausgebildet ist, um die Halteeinrichtung (4) für das die Befüllungsseite des Behälters (8) aufweisende obere Behälter-Teleskopteil (82) und wenigstens eine Halteeinrichtung (3) für ein unteres Behälter-Teleskopteil (81) relativ zueinander in längs der Vorrichtungshöhe auseinandergefahrene relative Position zu verbringen.

15. Vorrichtung nach einem der Ansprüche 1 bis 14, **dadurch gekennzeichnet, dass** eine Füllstands-Sensoreinrichtung (6) ortsfest mit der Halteeinrichtung (4) für das den Behälter (8) nach oben abschließende, die Befüllungsseite aufweisende obere Behälter-Teleskopteil (82) vorgesehen ist, wobei die Füllstands-Sensoreinrichtung (6) auf einen bei seinem vorgegebenen Füllstandsniveau (FN) erreichten Füllstand im Höhenbereich des oberen Behälter-Teleskopteils (82), vorzugsweise im Bereich des oberen Randes des oberen Behälter-Teleskopteils (82), anspricht.

16. Vorrichtung nach Anspruch 15, **dadurch gekennzeichnet, dass** die Halteeinrichtung (4) für das den Behälter (8) nach oben abschließende, die Befüllungsseite aufweisende obere Behälter-Teleskopteil (82) wenigstens ein Greifelement (41) aufweist, das mit dem oberen Behälter-Teleskopteil (82) zum Halten desselben in Eingriff bringbar ist und an einer Konsole (42) gelagert ist, die gleichfalls wenigstens ein Sensorelement (61) lagert.

17. Vorrichtung nach Anspruche15 oder 16, **dadurch gekennzeichnet, dass** die Füllstands-Sensoreinrichtung (6) mehrere Sensorelemente (61) aufweist, die zweckmäßig an gegenüberliegenden Behäherseiten des den Behälter (8) nach oben abschließenden, die Befüllungsseite aufweisenden oberen Behälter-TeleskopteiJs (82) vorgesehen sind.

18. Vorrichtung nach einem der Ansprüche 15 bis 17, **dadurch gekennzeichnet, dass** eine Steuerungseinrichtung (5) so ausgebildet und zwischen die Sensoreinrichtung (6) und die Bewegungseinrichtung (31) derart geschaltet ist, dass sie beim Feststellen wenigstens eines einem vorgegebenen Füllstandsniveau (FN) entsprechenden relativen Füllstandes im Höhenbereich des oberen Behälter-Teleskopteils (82) durch die Füllstands-Sensoreinrichtung (6) dann eine die Halteeinrichtungen (3, 4) in der Höhe relativ zueinander verfahrende Stellbewegung des Stellantriebs zum Auseinanderziehen der Behälter-Teleskopteile (81, 82) auslöst und die Stellbewegung mit der Befüllung derart koordiniert, dass der relative Füllstand wenigstens in der Endphase der Befüllung zumindest in der Nähe des in Bezug auf das obere Behälter-Teleskopteil vorgegebenen Füllstandniveaus (FN) gehalten wird, und dass die Steuerungseinrichtung (5) den Stellantrieb bei einem vorgegebenen Befüllungsgrad, der die angepasste Behältergröße in dem ausgefahrenen Zustand bestimmt, beendet.

19. Vorrichtung nach einem der Ansprüche 1 bis 18, **dadurch gekennzeichnet, dass** die untere Halteeinrichtung (3) für das den Behälter nach unten abschließende, seine Standseite aufweisende untere Behälter-Teleskopteil (81) mit einer wenigstens in der Endphase der Befüllung aktivierbaren Rütteleinrichtung (34) ausgestattet ist.

20. Vorrichtung nach Anspruch 19, **dadurch gekennzeichnet, dass** sie eine mit der Bewegungseinrichtung (31) und der Rütteleinrichtung (34) wirkverbundene Steuereinrichtung (5) aufweist, die die Rütteleinrichtung (34) wenigstens in der Endphase der relativen Verfahrbewegung zwischen den Halteeinrichtungen (3, 4) in Betrieb setzt.

21. Verfahren zum Befüllen eines teleskopierbaren säulenförmigen Behälters (8) mit lose einbringbarem Gut (9), der aus wenigstens zwei rohrförmigen, in der Höhe der Behältersäule ineinander verschiebbaren Behälter-Teleskopteilen (81, 82) zusammengefügt ist, wobei die Befüllung von oben erfolgt, insbesondere unter Verwendung einer Vorrichtung (1) nach einem der Ansprüche 1 bis 20, **dadurch gekennzeichnet, dass** der Behälter (8) ausgehend von einem in der Säule wenigstens teilweise zusammengeschobenen aufrechtsiehenden Ausgangszustand von oben mit Gut (9) befüllt wird, wobei die Behälter-Teleskopteile (81, 82) unter Belassen von Überlappung derart automatisch auscinandergezogen (deteleskopiert) werden, das dass Befüllungsvolumen des Behälters (8) über den zusammengeschobenen Zustand hinaus nach Maßgabe einer vorgegebenen Füllmenge vergrößert und die Höhe bzw. das Füllvolumen des deteleskopierten Behälters (8) an die zugeführte Füllmenge angepasst wird.

22. Verfahren nach Anspruch 21, **dadurch gekennzeichnet, dass** der Behälter (8) zunächst in dem wenigstens teilweise zusammengeschobenen Ausgangszustand bis zu einem vorgegebenen Füllstandsniveau (FN) in einem den Behälter (8) mit seiner Befüllseite nach oben abschließenden oberen Behälter-Teleskopteil (82) befüllt wird und dann die Behältersäule unter Anpassung des Füllstandes auf das vorgegebene Füllstandsniveau (FN) in dem oberen Behälter-Teleskopteil (82) in Höhenrichtung teleskopisch auseinandergezogen wird, wobei die Behälterhöhe zum weiteren Aufnehmen von Gut (9) vergrößert wird, und dass das Auseinanderziehen der Behälter-Teleskopteile (81, 82) beim Beenden der Befüllung beendet wird und der solchermaßen mit seinem Aufnahmevolumcn an das Füllvolumen des eingefüllten Guts angepasste Teleskop-Behälter (8) in dem durch deteleskopierende Verschiebung erreichten Zustand verschlossen wird.

23. Verfahren nach Anspruch 22, **dadurch gekennzeichnet, dass** die Behältersäule zumindest im wesentlichen unter Aufrechterhaltung des relativen Füllstandes in Übereinstimmung mit dem vorgegebenen Füllstandsniveaus (FN) in dem oberen Behälter-Teleskopteil (82) in Höhenrichtung teleskopisch auseinandergezogen wird.

24. Verfahren nach Anspruch 22 oder 23, **dadurch gekennzeichnet, dass** das obere Behälter-Teleskopteil (82) in einer Höhenposition festgehalten wird, während das untere, den Behälterboden aufweisende Behälter-Teleskopteil (81) nach unten aus der Behältersäule herausgezogen wird, um diese zum angepassten Befüllen zu verlängern.

25. Verfahren nach Anspruch 24, **dadurch gekennzeichnet, dass** das untere Behälter-Teleskopteil (81) in stehender Anordnung auf einem Aufnahmeteil (30) einer unteren Halteeinrichtung (3), insbesondere auf einer Palette (32) abgesenkt wird.

26. Verfahren nach einem der Ansprüche 21 bis 25, **dadurch gekennzeichnet, dass** das untere Behälter-Teleskopteil (82) wenigstens in der Endphase der deteleskopierenden Befüllung durch Rütteln Erschütterungen ausgesetzt wird.

27. Verfahren nach einem der Ansprüche 21 bis 26, **dadurch gekennzeichnet, dass** das Verfahren zum Befüllen eines Teleskop-Behälters aus Wellpappe, Pappe od. dgl. Material mit insbesondere polygonem Querschnitt durchgeführt wird, wobei der Behälter (8) im Ausgangszustand zum Befüllen in zusammengeschobenem Zustand bereitgestellt wird, in dem er aus einem mit dem Behälterboden (810) versehenen unteren Teleskop-Ringteil (81) und einem dieses und im Schiebe-Passsitz aufnehmenden, die Befüllungsseite aufweisenden oberen Teleskop-Ringteil (82) zusammengefügt ist, und dass der Behälter (8) mit Innendruck auf die Teleskop-Ringwandungen der Ringteile (81, 82) ausübendem, **dadurch** eine spezifisch begrenzte Wandungsdeformation erzeugendem Schüttgut (9) befüllt wird, wobei die Teleskopüberlappung (UL) beim Abschluss der Befüllung so groß gehalten wird, dass die Teleskop-Ringteile (81, 82) zum selbständigen Aufrechterhalten des erreichten Teleskopzustandes durch Haftschluss aneinander festliegen.

28. Verfahren nach Anspruch 27, **dadurch gekennzeichnet, dass** ein Teleskop-Großraumbehälter (8) befüllt wird, dessen oberes Teleskop-Ringteil (82) eine Höhe aufweist, die gleich oder größer als die Höhe des unteren Teleskop-Ringteils (81) ist.

29. Verfahren nach Anspruch 28, **dadurch gekennzeichnet, dass** der Teleskop-Großraumbehälter (8) beim Abschluss der Befüllung mit einer Auszichlänge (AL) auseinandergezogen wird, die in der gleichen Größenordnung wie die dann vorhandene minimale Überlappungslänge (UL) zwischen den beiden Teleskop-Ringteilen (81, 82) liegt oder kleiner als die minimale Überlappungslänge (UL) ist.

30. Verfahren nach einem der Ansprüche 21 bis 29, **dadurch gekennzeichnet, dass** es jeweils zum Befüllen von in einer Reihe aufeinanderfolgend in dem teleskopierten Ausgangszustand bereitgestellten Teleskop-Großraumbehältern (8) durchgeführt wird.

31. Verfahren nach einem Ansprüche 21 bis 30, **dadurch gekennzeichnet, dass** gleiche Teleskop-Croßraumbehälter-Verpackungen (8) zum Befüllen mit Schüttgut (9) unterschiedlicher Struktur verwendet werden, wobei insbesondere jeweils das Schüttgut (9) mit unterschiedlichen Volumen, aber jeweils gleichem oder entsprechendern Füllgewicht abgefüllt wird.

32. Verfahren nach einem der Ansprüche 21 bis 31, **dadurch gekennzeichnet, dass** die Befüllung so gesteuert wird, dass sie nach Maßgabe eines vorgegebenen füllgewichtes beendet wird.

33. Säulenförmiger Transportbehälter (8) zum Befüllen mit fließfähigem Gut (9), umfassend ineinander gesteckte und in der Höhe der Behältersäule ineinander verschiebbare, im Schiebe-Passitz befindliche Behälter-Teleskop-Ringteile (81, 82), wobei ein unteres Teleskop-Ringteil (81) ein Behälter-Bodenteil mit Boden (810) bildet und ein ein Behältcroberteil bildendes oberes Teleskop-Ringteil (82) den Behälter (8) nach oben abschließt und eine offene Befüllungsseite bildet, wobei die Teleskop-Ringteile (81, 82) aus zur Ringform zusammengefügten Zuschnitten aus Wellpappe, Pappe oder dergleichen Material mit durch Faltlinien abgegrenzten Wandfeldern bestehen, wobei die Wellpappe-Zuschnitte in dem ineinandergesteckten Zustand durch bei Faltung entstehende Falt-Rückstellkräfte aneinandersitzen, **dadurch gekennzeichnet, dass** der Transportbehälter (8) zum Befüllen mit der Vorrichtung nach einem der Ansprüche 1 bis 20 und/oder gemäß dem Verfahren nach einem der Ansprüche 21 bis 32 derart ausgebildet und eingerichtet ist, dass die beiden Teleskop-Ringteile (81, 82) in auseinandergezogenem, mit Gut befülltem Verpackungszustand zwischen sich einen in Folge Fülldruck Haftkraft erzeugenden Teleskop-Überlappungsbereich (UL) derart bestimmen, dass die Teleskop-Ringteile (81, 82) frei von sie aneinandersetzendem Befestigungsmittel aneinander fixiert sind, wobei durch das eingefüllte Gut (9) eine spezifisch begrenzte Deformation der Wandfelder erzeugt ist und der unter innerem radialem Fülldruck stehende Haftkraft-Überlappungsbereich (UL) zum Abschluss der Befüllung in dem auseinandergezogenen befüllten Behälter (8) so groß gehalten ist, dass die Teleskop-Ringteile (81, 82) zum selbstständigen Aufrechterhalten des erreichten befüllten Teleskopzustandes durch Haftschluss in der Befüllungsposition gehalten und damit fixiert sind.

34. Behälter nach Anspruch 33, **dadurch gekennzeichnet, dass** die Wandungen der Teleskopringteile (81, 82) mit unterschiedlicher Stärke ausgebildet sind.

35. Behälter nach Anspruch 33 oder 34, **dadurch gekennzeichnet, dass** der untere Ringteil als Teleskop-Innenring (81) von dem oberen Ringteil als Teleskop-Außenring (82) eingefasst wird und dass die beiden Ringe (81, 82) im zusammengeschobenen Zustand fixierungsfrei derart aneinanderliegen, dass der Teleskop-Behälter (8) mit den beiden Teleskop-Ringen (81, 82) zum Deteleskopieren auseinanderziehbar ist.

36. Behälter nach Anspruch 35, **dadurch gekennzeichnet, dass** der Teleskop-Innenring (81) eine Ringhöhe aufweist, die gleich der Ringhöhe des Teleskop-Außenrings (82) oder kleiner ist.

37. Zuschnittpaar aus Wellpappe, Pappe od. dgl. Material, **dadurch gekennzeichnet, dass** die Zuschnitte des Paares Zuschnitte des Teleskop-Behälters (8) nach Anspruch 35 oder 36 sind und dass die Zuschnitte in ihrer der Behälterhöhe entsprechenden Dimension so aneinander angepasst und aufeinander zugeschnitten sind, dass der Teleskop-Innenring (81) bei vollständig zusammengeschobenem Teleskop-Behälter (8) vollständig in den Teleskop-Außenring (82) einfasst.

38. Zuschnittspaar nach Anspruch 37, **dadurch gekennzeichnet, dass** der Innenring-Zuschnitt in der der Behälterhöhe entsprechenden Dimension kürzer als der Außenring-Zuschnitt ist.

## Claims

1. Device (1) for filling with loosely deliverable material (9) columnar transport containers (8) which are joined together from at least two tubular container telescopic parts (81, 82) that are displaceable inside one another to the height of the container column, wherein the container (8) is fillable from above at its upper end, **characterised in that** a unit (2) associated with the container telescopic parts (81, 82) comprises at least two holding devices (3, 4) movable relative to one another in a vertical direction corresponding to the vertical extension of the container (8) each for holding an associated upper or lower container telescopic part and a device (31) for moving the holding devices (3, 4) with respect to one another, wherein the holding devices (3, 4) are arranged in such a way and are movable relative to one another for container filling that the container telescopic parts (81, 82) in a relative starting position (RP1) of the holding devices (3, 4) are located relative to one another in an at least partially telescoped state in the container column and that the holding devices (3, 4) are movable into a relative end position (RP2) with respect to one another in such a way by means of the moving device (31) that for filling the container (8) the container telescopic parts (81, 82) are telescopically pulled apart (detelescoped) with loss of overlap and the end position (RP2) determines the height adjusted to a specified filling volume of the detelescoped container (8) in the filled state.

2. Device according to claim 1, **characterised in that** the holding devices (3, 4) are arranged in such a way and are movable relative to one another for container filling that the container telescopic parts (81, 82) at least in the relative starting position (RP1) and if need be in an at least relative intermediate position of the holding devices (3, 4) are located relative to one another in an at least partially telescoped state in the container column in which the container (8) is fillable to at least a specified filling level (FN) and that the holding devices (3, 4) are movable until reaching their relative end position (RP2) in such a way that the container telescopic parts (81, 82) starting from the relative starting position (RP1), if need be also from one or more intermediate positions, are telescopically pulled apart (detelescoped) for further filling, wherein in the container column the upper telescopic part (82) is expediently set over the lower telescopic part (81).

3. Device according to claim 1 or 2, **characterised in that** the holding device (4) provided for holding the upper container telescopic part having the filling end and ending at the top is formed by a gripping device (40) having at least one and expediently a plurality of gripping elements (41) which are engageable with the upper telescopic part (82) for holding the same.

4. Device according to claim 3, **characterised in that** the gripping element or gripping elements (41) each comprise at least one suction cup which can be set detachably against the lateral perimeter of the upper container telescopic part (82).

5. Device according to claim 3 or 4, **characterised in that** the gripping element or gripping elements (41) for securing hold are constructed on a section of the upper container telescopic part (82) formed of cardboard or corrugated board.

6. Device according to any of claims 3 to 5, **characterised in that** the gripping device (4) comprises at least three gripping elements (41) arranged at right angles to one another so that they come into holding engagement on at least three side walls standing at right angles to one another on an annular container telescopic part (82) having a polygonal cross-section with preferably eight corners.

7. Device according to nay of claims 3 to 6, **characterised in that** the gripping element or gripping elements (41) in the relative starting position (RP1) of the holding devices (3, 4) are arranged relative to one another in a vertical position in the device in which they catch the upper container telescopic part (82) in the region of the lower lateral perimeter section of the upper container telescopic part (82), wherein the upper telescopic part (82) is set in the container column over at least one lower telescopic part (81).

8. Device according to any of claims 1 to 7, **characterised in that** the holding device (4) associated with the upper container telescopic part (82) having the filling end ending the container (8) at the top is fixed in stationary manner for the telescopic pulling apart of the container column in its height position, wherein in particular a plurality of gripping elements (41) of the upper holding device (4) are arranged at one and the same height level and that the holding device (3) associated with the lower container telescopic part (81) having its standing end ending the container (8) at the bottom is formed by a lower holding receptacle (30) whose height is adjustable by means of the moving device (31) and which accommodates the lower telescopic part (81) in standing position in an upper holding position holds the container (8) in the telescoped state and in a lower lowered holding position holds the container (8) in its pulled-apart and filled state.

9. Device according to claim 8, **characterised in that** the lower holding receptacle (30) is formed by a platform, expediently provided in the form of a scissor-type platform, fitted with the moving device (31).

10. Device according to claim 8 or 9, **characterised in that** the moving device (31) is constructed in such a way that it lowers the lower holding receptacle (30) in consequence of a filling weight reaching at least a specified filling level (FN) and then becoming greater.

11. Device according to any of claims 1 to 7, **characterised in that** the holding device (4) associated with the upper container telescopic part (82) having the filling end ending the container at the top is upwardly movable in the vertical direction for the telescopic pulling apart of the container column and that for the purpose of this travel movement the holding device (3) accommodating a lower container telescopic part (81) comprising the base of the container is a stationary holding device.

12. Device according to any of claims 1 to 11, **characterised in that** the device comprises two holding devices (3, 4) for two telescopic parts (81, 82) of a container (8) joined together from these, wherein the holding device (4) for the upper container telescopic part (82) comprising the filling end and the vertical travel path between the two holding devices (3, 4) associated with the moving device (31) are set up for accommodating a container column whose lower telescopic part (81) in column height is the same as the upper telescopic part (82) or less than this.

13. Device according to any of claims 1 to 12, **characterised in that** the maximum vertical travel path achievable by the moving device (31) between holding devices (3, 4) for two telescopic parts (81, 82) from which the container (8) is joined together is matched to an expansion length (AL) determined by the relative end position (RP2) which is of the same order of magnitude as the minimum overlap length (UL) between the two telescopic parts (81, 82) or is less than the minimum overlap length (UL).

14. Device according to any of claims 1 to 13, **characterised in that** the moving device (31) comprises an actuating drive, a piston drive for example, which is constructed in order to move the holding device (4) for the upper telescopic part (82) comprising the filling end of the container (8) and at least one holding device (3) for a lower container telescopic part (81) relative to one another into a relative position pulled apart along the height of the device.

15. Device according to any of claims 1 to 14, **characterised in that** a filling level sensor device (6) is provided in situ with the holding device (4) for the upper container telescopic part (82) having the filling end ending the container (8) at the top, wherein the filling level sensor device (6) responds at a filling level reaching a specified filling level (FN) in the vertical range of the upper container telescopic part (82), preferably in the region of the upper edge of the upper container telescopic part (82).

16. Device according to claim 15, **characterised in that** the holding device (4) for the upper container telescopic part (82) having the filling end ending the container (8) at the top comprises at least one gripping element (41) which can be brought into engagement with the upper container telescopic part (82) for holding the same and is mounted on a bracket (42) which likewise supports at least one sensor element (61).

17. Device according to claim 15 or 16, **characterised in that** the filling level sensor device (6) comprises a plurality of sensor elements (61) which are expediently provided on opposite container sides of the upper container telescopic part (82) having the filling end ending the container (8) at the top.

18. Device according to any of claims 15 to 17, **characterised in that** a control device (5) is constructed in such a way and connected between the sensor device (6) and the moving device (31) in such a way that when at least one relative filling level corresponding to a specified filling level (FN) in the vertical range of the upper container telescopic part (82) is found by the filling level sensor device (6) it then triggers an actuating movement of the actuating device moving the holding devices (3, 4) vertically relative to one another to pull the container telescope parts (81, 82) apart and coordinates the actuating movement with the filling in such a way that the relative filling at least in the end phase of filling is held at least in proximity to the filling level (FN) specified with respect to the upper container telescopic part and that the control device (5) stops the actuating drive at a specified degree of filling which determines the adjusted container size in the extended state.

19. Device according to any of claims 1 to 18, **characterised in that** the lower holding device (3) for the lower container telescopic part (81) having its standing end ending the container (8) at the bottom is equipped with a shaking device (34) actuable at least in the end phase of filling.

20. Device according to claim 19, **characterised in that** it comprises a control device (5) actively connected to the moving device (31) and the shaking device (34) which sets the shaking device (34) in operation at least in the end phase of the relative travel movement between the holding devices (3, 4).

21. Method for filling with loosely deliverable material (9) a telescopable columnar transport container (8) which is joined together from at least two tubular container telescopic parts (81, 82) that are displaceable inside one another to the height of the container column, wherein filling ensues from above using in particular a device (1) according to any of claims 1 to 20, **characterised in that** proceeding from an upright initial state pushed together at least partly in the column the container (8) is filled from the top with material (9), wherein the container telescopic parts (81, 82) are automatically pulled apart (detelescoped) with loss of overlap in such a way that the filling volume of the container (8) is enlarged beyond the telescoped state in accordance with a specified filling volume and the height or filling volume of the detelescoped container (8) is adapted to the charging quantity supplied.

22. Method according to claim 21, **characterised in that** the container (8) first of all in the at least partly telescoped initial state is filled up to a specified filling level (FN) in an upper container telescopic part (82) topping the container (8) off by its filling end and then the container column is telescopically pulled apart in the vertical direction adjusting the filling level to the specified filling level (FN) in the upper container telescopic part (82), wherein the container height is enlarged for further accommodation of material (9) and that the pulling apart of the container telescopic parts (81, 82) is ended when filling is terminated and the telescopic container (8) with its receiving volume adapted in this way to the charging volume of the filled material is sealed in the state achieved by detelescoping displacement.

23. Method according to claim 22, **characterised in that** the container column is telescopically pulled apart in the vertical direction at least substantially with maintenance of the relative filling level in agreement with the specified filling level (FN) in the upper container telescopic part (82).

24. Method according to claim 22 or 23, **characterised in that** the upper container telescopic part (82) is held fixed in a vertical position while the lower container telescopic part (81) comprising the bottom of the container is drawn downwards out of the container column in order to elongate the latter for the adjusted filling.

25. Method according to claim 24, **characterised in that** the lower container telescopic part (81) is lowered down in standing arrangement on a receiving part (30) of a lower holding device (3), in particular on a pallet (32).

26. Method according to any of claims 21 to 25, **characterised in that** the lower container telescopic part (82) is exposed to jolts due to shaking at least in the end phase of the detelescoped filling.

27. Method according to any of claims 21 to 26, **characterised in that** the method is carried out for filling a telescopic container composed of corrugated board, cardboard or like material having in particular a polygonal cross-section, wherein the container (8) in the initial state is provided for filling in the telescoped state in which it is joined together from a lower telescopic annular part (81) provided with the container bottom (810) and an upper telescopic annular part (82) comprising the filling end receiving the latter and in a sliding snug fit and that the container (8) is filled with bulk material (9) exercising internal pressure on the telescopic annular walls of the annular parts (81, 82) and so generating a specifically limited deformation of the walls, wherein the telescopic overlap (UL) on concluding filling is kept so large that the telescopic annular parts (81, 82) fit tightly against one another by friction for the independent maintenance of the telescopic state achieved.

28. Method according to claim 27, **characterised in that** a telescopic high-volume container (8) is filled whose upper telescopic annular part (82) has a height which is the same as or greater than the height of the lower telescopic annular part (81).

29. Method according to claim 28, **characterised in that** the telescopic high-volume container (8) on conclusion of filling is pulled apart by an expansion length (AL) of the same order of magnitude as the then available minimum overlap length (UL) between the two telescopic annular parts (81, 82) or is less than the minimum overlap length (UL).

30. Method according to any of claims 21 to 29, **characterised in that** it is **characterised in** each case for filling telescopic high-volume containers (8) prepared in a row in the telescoped initial state.

31. Method according to any of claims 21 to 30, **characterised in that** identical telescopic high-volume container packages (8) are used for filling bulk material (9) of different structure, wherein in particular in each case bulk material of different volume but of the same or corresponding filling weight is filled in each case.

32. Method according to any of claims 21 to 31, **characterised in that** the filling is controlled in such a way that it is terminated in accordance with a predetermined filling weight.

33. Columnar transport container (8) to be filled with flowable material (9) comprising container telescopic annular parts (81, 82) located in sliding snug fit plugged into one another and displaceable in one another to the height of the container column, wherein a lower telescopic annular part (81) forms a container bottom part with a bottom (810) and an upper telescopic annular part (82) forming the upper part of the container ends the container (8) at the top and forms an open filling end, wherein the telescopic annular parts (81, 82) consist of corrugated board, cardboard or like material joined together in an annular shape having wall panels bounded by fold lines, wherein the corrugated board blanks in the interconnected state are seated on one another due to fold restoring forces arising on folding, **characterised in that** the transport container (8) is constructed and set up for filling by the device according to any of claims 1 to 20 and/or according to the method according to any of claims 21 to 32 in such a way that the two telescopic annular parts (81, 82) in the expanded packaging state filled with material between them determine a telescopic overlap region (UL) generating an adhesion force as a result of filling pressure in such a way that the telescopic annular parts (81, 82) are fixed against one another free of fastening means setting them against one another, wherein due to the filled material (9) a specifically limited deformation of the wall panels is generated and the adhesive force overlap region (UL) under internal radial pressure at the conclusion of filling in the pulled-apart filled container (8) is kept so high that the telescopic annular parts (81, 82) are held by adhesive friction and hence fixed in the filling position for the independent maintenance of the filled telescopic state attained.

34. Container according to claim 33, **characterised in that** the walls of the telescopic annular parts (81, 82) are constructed of different thickness.

35. Container according to claim 33 or 34, **characterised in that** the lower annular part as the telescopic inner ring (81) is enclosed by the upper annular part as the telescopic outer ring and that the two rings (81, 82) in the telescoped state rest against one another without fixing in such a way that the telescopic container (8) can be pulled apart by means of the two telescopic rings (81, 82) for detelescoping.

36. Container according to claim 35, **characterised in that** the telescopic inner ring (81) has a ring height which is the same as the ring height of the telescopic outer ring (82) or is smaller.

37. Pair of blanks composed of corrugated board, cardboard or like material, **characterised in that** the blanks in the pair of blanks in the telescopic container (8) are according to claim 35 or 36 and that the blanks in their size corresponding to the container height are adapted to one another and cut to size with respect to one another in such a way that in the completely telescoped telescopic container (8) the telescopic inner ring (81) is completely enclosed in the telescopic outer ring (82).

38. Pair of blanks according to claim 37, **characterised in that** the inner ring blank in the size corresponding to the container height is shorter than the outer ring blank.

## Revendications

1. Dispositif (1) pour remplir des récipients (8) de transport en forme de colonne avec des matières (9) d'agrégation granulaires, lesquels sont assemblés en au moins deux parties (81, 82) de récipient télescopiques en forme de tube qui peuvent coulisser l'une dans l'autre dans la hauteur de la colonne du récipient, le récipient (8) pouvant être rempli par sa face supérieure, **caractérisé en ce qu'**un agrégat (2) affecté aux parties (81, 82) de récipient télescopiques présente au moins deux systèmes (3, 4) de retenue relativement mobiles l'un vers l'autre dans une direction en hauteur correspondant à l'étalement du récipient (8) en hauteur pour retenir respectivement une partie de récipient télescopique supérieure ou inférieure assignée et un appareillage (31) pour déplacer les systèmes (3, 4) de retenue l'un par rapport à l'autre, les systèmes (3, 4) de retenue étant disposés et relativement mobiles l'un vers l'autre pour remplir le récipient de sorte que les parties (81, 82) de récipient télescopiques, dans une position initiale (RP1) relative par rapport aux systèmes (3, 4) de retenue, se trouvent dans un état au moins en partie coulissé dans la colonne du récipient et que les systèmes (3, 4) de retenue soient, dans une position finale (RP2) relative l'un par rapport à l'autre, mobiles au moyen de l'appareillage (31) de déplacement de telle sorte que les parties (81, 82) de récipient télescopiques pour remplir le récipient soient, tout en restant superposées, étirées de façon télescopique (détélescopées) et que la position finale (RP2) détermine la hauteur, adaptée à un volume de remplissage prédéterminé, du récipient (8) détélescopé une fois rempli.

2. Dispositif selon la revendication 1, **caractérisé en ce que** les systèmes (3, 4) de retenue sont disposés et relativement mobiles l'un vers l'autre pour remplir le récipient de telle sorte que les parties (81, 82) de récipient télescopiques, dans une position initiale (RP1) relative et, le cas échéant, dans au moins une position intermédiaire relative par rapport aux systèmes (3, 4) de retenue, se trouvent dans un état au moins en partie coulissé dans la colonne de récipient, dans lequel le récipient (8) peut être rempli jusqu'au moins un niveau de remplissage prédéterminé (FN), et que les systèmes (3, 4) de retenue soient mobiles au moyen de l'appareillage (31) de déplacement jusqu'à atteindre leur position finale (RP2) relative de sorte que les parties (81, 82) de récipient télescopiques soient, partant de la position initiale (RP1) relative, le cas échéant aussi d'une ou plusieurs positions intermédiaires, tirées l'une hors de l'autre de façon télescopique (détélescopées) pour poursuivre le remplissage, la partie (82) télescopique supérieure étant adéquatement placée au-dessus de la partie (81) télescopique inférieure dans la colonne du récipient.

3. Dispositif selon la revendication 1 ou 2, **caractérisé en ce que** le système (4) de retenue, qui est prévu pour retenir la partie de récipient télescopique supérieure laquelle, terminant le récipient vers le haut, présente la face de remplissage, est formé par un système (40) de préhension avec au moins un et adéquatement plusieurs éléments (41) de préhension qui peuvent être engagés avec la partie (82) télescopique supérieure pour retenir celle-ci.

4. Dispositif selon la revendication 3, **caractérisé en ce que** le ou les éléments (41) de préhension présentent respectivement un élément à ventouse pouvant être placé de façon amovible sur le pourtour latéral de la partie (82) télescopique supérieure du récipient.

5. Dispositif selon la revendication 3 ou 4, **caractérisé en ce que** les éléments (41) de préhension sont étudiés pour se fixer par retenue sur une découpe en carton plat ou ondulé de la partie (82) télescopique supérieure du récipient.

6. Dispositif selon la revendication 3 ou 5, **caractérisé en ce que** le système (4) de préhension comprend au moins trois éléments (41) de préhension, qui sont disposés en angle droit l'un par rapport à l'autre, de manière à être retenus sur au moins trois parois latérales, disposées en angle droit l'une par rapport à l'autre, d'une partie (82) de récipient télescopique de forme annulaire présentant une découpe polygonale avec de préférence huit côtés.

7. Dispositif selon l'une des revendications 3 à 6, **caractérisé en ce que** le ou les éléments (41) de préhension, dans la position initiale (RP1) relative par rapport aux systèmes (3, 4) de retenue, sont disposés dans une position en hauteur dans le dispositif, dans laquelle ils saisissent la partie (82) de récipient télescopique supérieure dans la zone de la découpe périphérique latérale inférieure de la partie (82) de récipient télescopique supérieure, la partie (82) télescopique supérieure étant placée au-dessus d'au moins une partie (81) télescopique inférieure dans la colonne du récipient.

8. Dispositif selon l'une des revendications 1 à 7, **caractérisé en ce que** le système (4) de retenue, qui est affecté à la partie (82) de récipient télescopique supérieure terminant le récipient (8) vers le haut et présentant la face de remplissage, est stationnaire pour étirer de façon télescopique la colonne du récipient dans sa position en hauteur, plusieurs éléments (41) de préhension du système (4) de retenue étant en particulier disposés dans un seul et même plan en hauteur, et **en ce que** le système (3) de retenue, qui est affecté à la partie (81) de récipient télescopique inférieure qui, terminant le récipient (8) vers le bas, présente sa face de station debout, est constitué par un logement (30) de retenue inférieur réglable en hauteur au moyen de l'appareillage (31) de déplacement, lequel accueille la partie (81) de récipient télescopique inférieure en position debout, maintient le récipient (8) en position de retenue haute en l'état coulissé et maintient le récipient (8) dans une position de retenue inférieure abaissée dans son état étiré et rempli.

9. Dispositif selon la revendication 8, **caractérisé en ce que** le logement (30) de retenue inférieur est constitué par une table qui, adéquatement prévue en tant que table (33) à cisailler, est équipée de l'appareillage (31) de déplacement.

10. Dispositif selon la revendication 8 ou 9, **caractérisé en ce que** l'appareillage (31) de déplacement est constitué de manière à diminuer le logement (30) de retenue inférieur suite à un poids de remplissage ayant au moins atteint puis dépassant un niveau de remplissage (FN) prédéterminé.

11. Dispositif selon l'une des revendications 1 à 7, **caractérisé en ce que** le système (4) de retenue, qui est affecté à la partie (82) de récipient supérieure terminant le récipient vers le haut et présentant la face de remplissage, peut être déplacé vers le haut pour étirer la colonne du récipient de façon télescopique dans la direction en hauteur, et **en ce que** pour les besoins de ce mouvement de déplacement, le système (3) de retenue, qui accueille une partie (81) de récipient télescopique inférieure présentant le fond du récipient, est un système de retenue stationnaire.

12. Dispositif selon l'une des revendications 1 à 11, **caractérisé en ce que** le dispositif présente deux systèmes de retenue (3, 4) pour deux parties (81, 82) de récipient télescopiques de l'un de ces récipients (8) assemblés, le système (4) de retenue pour la partie (82) de récipient télescopique supérieure, qui présente la face de remplissage, et le trajet de déplacement en hauteur de l'appareillage (31) de déplacement entre les deux systèmes (3, 4) de retenue étant aménagés pour accueillir une colonne de récipient, dont la partie (81) télescopique inférieure est égale à la partie (82) télescopique supérieure dans la hauteur de la colonne ou plus petite que celle-ci.

13. Dispositif selon l'une des revendications 1 à 12, **caractérisé en ce que** le trajet de déplacement maximal en hauteur, qui peut être parcouru par l'appareillage (31) de déplacement entre les systèmes (3, 4) de retenue pour deux parties (81, 82) télescopiques à partir desquelles un récipient (8) est assemblé, est adapté à la longueur d'étirement (AL) déterminée par la position finale (RP2) relative, laquelle est de taille égale à la longueur de superposition (UL) minimale entre les deux parties (81, 82) télescopiques ou plus petite que la longueur de superposition (UL) minimale.

14. Dispositif selon l'une des revendications 1 à 13, **caractérisé en ce que** l'appareillage (31) de déplacement présente un servomoteur, par exemple une commande de levage, qui est conçu pour amener le système (4) de retenue pour la partie (82) de récipient télescopique supérieure présentant la face de remplissage du récipient (8) et au moins un système (3) de retenue pour une partie (81) de récipient télescopique inférieure relativement proche en position relative éloignée l'un de l'autre le long de la hauteur du dispositif.

15. Dispositif selon l'une des revendications 1 à 14, **caractérisé en ce qu'**un système (6) de détection de niveau est prévu fixe avec le système (4) de retenue pour la partie (82) de récipient télescopique supérieure qui, terminant le récipient (8) vers le haut, présente la face de remplissage, le système (6) de détection de niveau réagissant, pour un niveau de remplissage prédéterminé (FN), à un niveau atteint dans la zone haute de la partie (82) de récipient télescopique supérieure, de préférence dans la zone du bord supérieur de la partie (82) de récipient télescopique supérieure.

16. Dispositif selon la revendication 15, **caractérisé en ce que** le système (4) de retenue pour la partie (82) de récipient télescopique supérieure qui, terminant le récipient (8) vers le haut, présente la face de remplissage, comporte au moins un élément (41) de préhension qui peut être engagé avec la partie (82) de récipient télescopique supérieure pour maintenir celle-ci et se trouve logé sur une console (42) qui, de même, loge au moins un élément (61) de détection.

17. Dispositif selon la revendication 15 ou 16, **caractérisé en ce que** le système (6) de détection de niveau présente plusieurs éléments (61) de détection qui sont adéquatement prévus sur des faces de récipient opposées de la partie (82) de récipient télescopique supérieure qui, terminant le récipient (8) vers le haut, présente la face de remplissage.

18. Dispositif selon l'une des revendications 15 à 17, **caractérisé en ce qu'**un système (5) de commande est constitué et monté entre le système (6) de détection et l'appareillage (31) de déplacement de sorte que, lorsque au moins un niveau relatif correspondant à un niveau de remplissage prédéterminé (FN) est constaté dans la zone haute de la partie (82) de récipient télescopique supérieure par le système (6) de détection de niveau, un mouvement correctif du servomoteur - amenant les systèmes (3, 4) de retenue relativement l'un vers l'autre dans la hauteur - est déclenché pour étirer les parties (81, 82) de récipient télescopiques l'une hors de l'autre, et que le mouvement correctif soit coordonné avec le remplissage de sorte que le niveau relatif soit, au moins dans la phase finale du remplissage, pour le moins arrêté à proximité du niveau de remplissage prédéterminé (FN) par rapport à la partie de récipient télescopique supérieure, et que le système (5) de commande arrête le servomoteur à un degré de remplissage prédéterminé qui détermine la taille adaptée du récipient en l'état déployé.

19. Dispositif selon l'une des revendications 1 à 18, **caractérisé en ce que** le système (3) de retenue inférieur pour la partie (81) de récipient télescopique inférieure qui, terminant le récipient vers le bas, présente sa face de station debout, est équipé d'un système (34) de secouage pouvant être activé au moins pendant la phase finale du remplissage.

20. Dispositif selon la revendication 19, **caractérisé en ce qu'**il présente un système (5) de commande activement relié à l'appareillage (31) de déplacement et au système (34) de secouage, lequel met le système (34) de secouage en service au moins dans la phase finale du mouvement d'amenée relatif entre les deux systèmes (3, 4) de retenue.

21. Procédé pour remplir un récipient télescopique (8) en forme de colonne avec des matières (9) d'agrégation granulaires, lequel est assemblé en au moins deux parties (81, 82) de récipient télescopiques en forme de tube qui peuvent coulisser l'une dans l'autre dans la hauteur de la colonne du récipient, le remplissage se faisant par le haut en particulier au moyen d'un dispositif (1) selon l'une des revendications 1 à 20, **caractérisé en ce que** le récipient (8) est, partant d'un état initial debout au moins en partie coulissé dans la colonne, rempli de matières (9) par le haut, les parties (81, 82) de récipient télescopiques étant, tout en restant superposées, automatiquement étirées l'une hors de l'autre de façon télescopique (détélescopées) de telle sorte qu'un volume de remplissage du récipient (8) soit agrandi au-delà de l'état coulissé en fonction d'une quantité de remplissage prédéterminée et que la hauteur ou le volume de remplissage du récipient (8) détélescopé soit adapté à la quantité de remplissage amenée.

22. Procédé selon la revendication 21, **caractérisé en ce que** le récipient (8) est d'abord rempli, en l'état initial au moins en partie coulissé jusqu'à un niveau de remplissage prédéterminé (FN), dans une partie (82) de récipient télescopique supérieure terminant le récipient (8) vers le haut par sa face de remplissage et la colonne de récipient est ensuite, une fois le niveau adapté au niveau de remplissage prédéterminé (FN) dans la partie (82) de récipient télescopique supérieure, étirée de façon télescopique vers le haut, la hauteur du récipient étant alors augmentée pour accueillir d'autres matières (9), et **en ce que** l'étirement des parties (81, 82) de récipient télescopiques l'une hors de l'autre est arrêté à l'issue du remplissage et le récipient (8) télescopique, avec son volume de réception adapté comme tel au volume de remplissage des matières, est fermé en l'état atteint par translation dételescopique.

23. Procédé selon la revendication 22, **caractérisé en ce que** la colonne du récipient est étirée de façon télescopique dans la direction en hauteur au moins pour l'essentiel en maintenant le niveau relatif correspondant au niveau de remplissage prédéterminé (FN) dans la partie (82) de récipient télescopique supérieure.

24. Procédé selon la revendication 22 ou 23, **caractérisé en ce que** la partie (82) de récipient télescopique supérieure est maintenue dans une position en hauteur, tandis que la partie (81) de récipient télescopique inférieure, qui présente le fond du récipient, est tirée de la colonne du récipient vers le bas pour allonger celle-ci en vue du remplissage adapté.

25. Procédé selon la revendication 24, **caractérisé en ce que** la partie (81) de récipient télescopique inférieure est abaissée en position fixe sur une partie réceptrice (30) d'un système (3) de retenue inférieur, en particulier sur une palette (32).

26. Procédé selon l'une des revendications 21 à 25, **caractérisé en ce que** la partie (82) de récipient télescopique supérieure est soumise, au moins dans la phase finale du remplissage détélescopant, à des secousses obtenues par secouage.

27. Procédé selon l'une des revendications 21 à 26, **caractérisé en ce que** le procédé pour remplir un récipient télescopique en carton ondulé, carton plat ou matériau similaire avec, en particulier, une coupe transversale polygonale est exécuté, le récipient (8) en l'état initial pour le remplissage étant apprêté en l'état coulissé, dans lequel il est assemblé en une partie (81) annulaire télescopique inférieure pourvue du fond (810) du récipient et une partie (82) annulaire télescopique supérieure qui, accueillant celle-ci et en ajustement coulissant fin, présente la face de remplissage, et **en ce que** le récipient (8) est rempli de matières (9) en vrac exerçant une pression interne sur les parois annulaires télescopiques des parties (81, 82) annulaires, produisant ainsi une déformation spécifiquement limitée des parois, la hauteur de la superposition télescopique (UL) étant maintenue à l'issue du remplissage de telle sorte que les parties (81, 82) annulaires télescopiques soient accolées l'une à l'autre par terminaison adhérente pour un maintien indépendant de l'état télescopique obtenu.

28. Procédé selon la revendication 27, **caractérisé en ce qu'**un récipient (8) télescopique à grande capacité est rempli, dont la partie (82) annulaire télescopique supérieure présente une hauteur supérieure ou égale à la hauteur de la partie (81) annulaire télescopique inférieure.

29. Procédé selon la revendication 28, **caractérisé en ce que** le récipient (8) télescopique à grande capacité est étiré à l'issue du remplissage avec une longueur d'étirement (AL), qui est dans le même ordre de grandeur que la longueur de superposition minimale (UL) alors existante entre les deux parties (81, 82) annulaires télescopiques ou est plus petite que la longueur de superposition minimale (UL).

30. Procédé selon l'une des revendications 21 à 29, **caractérisé en ce qu'**il est chaque fois exécuté pour remplir une série de récipients (8) à grande capacité successivement apprêtés en l'état télescopique initial.

31. Procédé selon l'une des revendications 21 à 30, **caractérisé en ce que** des mêmes emballages (8) télescopiques à grande capacité sont utilisés pour être remplis de matières (9) en vrac à structure différente, les matières (9) en vrac versées ayant en particulier chaque fois un volume différent mais chaque fois un poids de remplissage identique ou équivalent.

32. Procédé selon la revendication 21 à 31, **caractérisé en ce que** le remplissage est commandé de telle sorte qu'il s'achève en fonction d'un poids de remplissage prédéterminé.

33. Récipient (8) de transport en forme de colonne à remplir avec des matières (9) à écoulement libre, comprenant des parties (81, 82) de récipient télescopiques qui, engagées l'une dans l'autre et pouvant être coulissées l'une dans l'autre dans la hauteur de la colonne de récipient, se trouvent en ajustement coulissant fin, une partie (81) annulaire télescopique inférieure formant une partie de récipient assise avec fond (810) et une partie (82) annulaire télescopique supérieure formant une partie de récipient supérieure terminant le récipient (8) vers le haut et constituant une face de remplissage ouverte, les parties (81, 82) télescopiques annulaires étant faites de découpes en carton ondulé, carton plat ou matériau similaire assemblées pour former un anneau, avec des pans délimités par des lignes de pliage, les découpes en carton ondulé reposant l'une sur l'autre en l'état engagé l'une dans l'autre grâce à des forces de rappel de pli générées par pliage, **caractérisé en ce que** le récipient (8) de transport, à remplir avec le dispositif selon l'une des revendications 1 à 20 et/ou d'après le procédé selon l'une des revendications 21 à 32, est constitué et agencé de telle sorte que les deux parties (81, 82) télescopiques annulaires qui, en l'état de conditionnement étiré l'une hors de l'autre, sont remplies de matières, déterminent entre elles une zone de superposition télescopique (UL) générant une force de retenue résultant de la pression de remplissage, de telle sorte que les parties (81, 82) de récipient télescopiques soient fixées l'une sur l'autre sans moyen de fixation les faisant reposer l'une sur l'autre, une déformation spécifiquement limitée des pans étant générée par les matières (9) versées et la taille de la zone de superposition par force de retenue (UL) sous pression de remplissage radiale interne étant maintenue pour terminer le remplissage du conteneur (8) rempli étiré de sorte que les parties (81, 82) télescopiques annulaires soient maintenues par terminaison adhérente dans la position de remplissage et ainsi fixées pour maintenir indépendamment l'état télescopique rempli obtenu.

34. Récipient selon la revendication 33, **caractérisé en ce que** les parois des parties (81, 82) télescopiques annulaires sont constituées avec une épaisseur différente.

35. Récipient selon la revendication 33 ou 34, **caractérisé en ce que** la partie annulaire inférieure est entourée, en tant qu'anneau (81) interne télescopique, par la partie annulaire supérieure en tant qu'anneau (82) externe télescopique, et **en ce que** les deux anneaux (81, 82) reposent l'un sur l'autre sans fixation en l'état coulissé de sorte que le récipient (8) télescopique avec les deux anneaux télescopiques (81, 82) puisse être étiré l'un hors de l'autre pour le dételescopage.

36. Récipient selon la revendication 35, **caractérisé en ce que** l'anneau (81) télescopique interne présente une hauteur d'anneau inférieure ou égale à la hauteur de l'anneau (82) télescopique externe.

37. Paire de découpes en carton ondulé, carton plat ou matériau similaire, **caractérisée en ce que** les découpes de la paire sont des découpes du récipient (8) télescopique selon la revendication 35 ou 36 et **en ce que** les découpes sont adaptées l'une à l'autre et découpées l'une sur l'autre dans leur dimension correspondant à la hauteur de récipient de sorte que l'anneau (81) télescopique interne rentre complètement dans l'anneau (82) télescopique annulaire quand le récipient (8) télescopique est entièrement coulissé.

38. Paire de découpes selon la revendication 37, **caractérisée en ce que** la découpe d'anneau interne est plus courte que la découpe d'anneau externe dans la dimension correspondant à la hauteur du récipient.
